# EUROPÄISCHE PATENTSCHRIFT

(11) **EP 4 306 476 B1**
(45) Veröffentlichungstag und Bekanntmachung des Hinweises auf die Patenterteilung: **17.06.2026**
(21) Anmeldenummer: 23183252.8
(22) Anmeldetag: 04.07.2023
(51) Int. Cl.: B66F 9/075, B66F 17/00

(54) **FLURFÖRDERZEUG MIT EINER ERSTEN WARNVORRICHTUNG UND EINER ZWEITEN WARNVORRICHTUNG**
INDUSTRIAL TRUCK WITH A FIRST WARNING DEVICE AND A SECOND WARNING DEVICE
CHARIOT DE MANUTENTION DOTÉ D'UN PREMIER DISPOSITIF D'AVERTISSEMENT ET D'UN SECOND DISPOSITIF D'AVERTISSEMENT

(30) Priorität: 12.07.2022 DE 102022117342
(43) Veröffentlichungstag der Anmeldung: 17.01.2024
(73) Patentinhaber: STILL GmbH, 22113 Hamburg (DE)
(72) Erfinder: KWIATKOWSKI, Andreas, 22083 Hamburg (DE); ZIEL, Ronald, 21526 Hohenhorn (DE); SCHULTZ, Thorsten, 22149 Hamburg (DE)
(74) Vertreter: Patentship Patentanwaltgesellschaft

(56) Entgegenhaltungen:
- EP-A2- 2 840 561
- CN-U- 216 444 955
- DE-A1- 102012 107 973
- DE-A1- 102014 105 634
- DE-A1- 102019 100 766
- DE-A1- 102019 204 790
- KR-A- 20150 049 650
- KR-B1- 101 459 760

## Beschreibung

Die Erfindung betrifft ein Flurförderzeug mit einer ersten Warnvorrichtung und einer zweiten Warnvorrichtung, insbesondere ein Flurförderzeug mit einer Steuerungseinrichtung, welche ausgebildet ist, die erste Warnvorrichtung zum Ausgeben zumindest eines ersten Warnsignals und/oder die zweite Warnvorrichtung zum Ausgeben zumindest eines zweiten Warnsignals in Abhängigkeit von einer erfassten Fahrrichtung des Flurförderzeugs auf der Basis eines Fahrrichtungssensorsignals, und/oder in Abhängigkeit von einer Betriebsbereitschaft des Flurförderzeugs auf der Basis eines Erfassungssensorsignals zu steuern.

Außerdem betrifft die Erfindung ein Verfahren zum Ausgeben von zumindest einem Warnsignal eines Flurförderzeugs.

Flurförderzeuge sind beispielsweise als Gegengewichtsgabelstapler, Schubmaststapler sowie Lagertechnikgeräte bekannt. Insbesondere diese drei Arten von Flurförderzeugen werden in großem Umfang auf Betriebsgeländen und in Lagerbereichen, beispielweise Warenlagern, eingesetzt, in denen sich auch Personen aufhalten, während gleichzeitig die Sichtverhältnisse durch Lagerregale und darin eingelagerte Lasten sowie durch die räumliche Umgebung eingeschränkt sind.

Es ist bekannt, als Warnvorrichtung vor herannahenden Flurförderzeugen optische Warnvorrichtungen an den entsprechenden Flurförderzeugen vorzusehen, welche die Aufmerksamkeit von Personen in der Umgebung der entsprechenden Flurförderzeugen erregen sollen. Entsprechende optische Warnvorrichtung umfassen beispielsweise rotierende Rundumleuchten oder blinkende Leuchten, die in einem oberen Bereich oder an einem Kabinendach einer Bedienpersonkabine eines Flurförderzeugs angeordnet sind, und welche häufig als gelbe Warnleuchten ausgebildet sind.

Weiterhin offenbart die Druckschrift DE 10 2006 002 960 A1 Flurförderzeuge mit einer optischen Warnvorrichtung, bei der ein in Fahrrichtung weisender Lichteffekt als Sicherheitslicht in einem festen Abstand zum Flurförderzeug vor das Flurförderzeug auf die Fahrbahn projiziert wird, um Personen in der Umgebung vor dem herannahenden Flurförderzeug zu warnen. Dadurch kann beispielsweise in geräuschintensiven Umgebungen vor einem herannahenden Flurförderzeug gezielt gewarnt werden, wobei das Sicherheitslicht meist in einem fest eingestellten Abstand vor dem Flurförderzeug und/oder auch, für den Fall der Rückwärtsfahrt, hinter dem Flurförderzeug auf die Fahrbahn projiziert wird.

Häufig werden hierfür als optische Warnvorrichtungen entsprechende Projektoren eingesetzt, die einen farbigen, beispielsweise blauen, Lichteffekt auf die Fahrbahn projizieren. Der auf die Fahrbahn projizierte Lichteffekt kann die Form eines Punktes aufweisen. Die optische Warnvorrichtung kann hierbei derart an einem Flurförderzeug angeordnet sein, dass der auf die Fahrbahn projizierte Lichteffekt in die Fahrrichtung des Flurförderzeugs zeigt und dem Flurförderzeug in Fahrrichtung mit einem bestimmten Abstand vorauseilt, beispielsweise nach vorne und/oder hinten. Die Funktion solcher, mittels einer optischen Warnvorrichtung auf die Fahrbahn projizierter Lichteffekte besteht darin, einer Person zu signalisieren, dass sich ein Flurförderzeug nähert. Insbesondere in Bereichen, die schlecht einzusehen sind, z.B. an Kreuzungen, kann über diese auf die Fahrbahn projizierten Lichteffekte durch Personen frühzeitig erkannt werden, dass sich ein Flurförderzeug nähert. Dies führt zur Unfallvermeidung, da andere Personen oder Fahrzeugführer auf diese auf die Fahrbahn projizierte Lichteffekte reagieren können, indem sie z.B. die Geschwindigkeit reduzieren können oder manuelle Ausweichvorgänge einleiten können.

Herkömmliche optische Warnvorrichtungen von Flurförderzeugen können jedoch unter Umständen den Nachteil aufweisen, dass je nach verwendetem System unterschiedliche Lichtsignale, bzw. Lichteffekte emittiert werden, welche durch Personen in der Umgebung der entsprechenden Flurförderzeuge unterschiedlich interpretiert werden können. Insbesondere besteht bei herkömmlichen optischen Warnvorrichtungen von Flurförderzeugen oftmals keine abgestimmte einheitliche Logik, welche anhand der Art der unterschiedlichen Lichtsignale, bzw. Lichteffekte, einen eindeutigen Rückschluss auf die jeweiligen Betriebszustand der entsprechenden Flurförderzeuge ermöglicht.

Die DE 10 2019 204 790 A1 offenbart eine Vorrichtung zum Erzeugen eines optischen Warnbereichs.

Die KR 101 459 760 B1 offenbart eine periphere Warnvorrichtung für einen Gabelstapler.

Die CN 216 444 955 U offenbart eine Sicherheitswarnleuchte für den Gabelstaplerbetrieb.

Die DE 10 2012 107 973 A1 offenbart ein Verfahren zur Personenwarnung bei Flurförderzeugen.

Die DE 10 2014 105 634 A1 offenbart ein Flurförderzeug mit Warneinrichtung.

Die EP 2 840 561 A2 offenbart ein Verfahren zur Bestimmung von Gefährdungsniveaus in verschiedenen Bereichen.

Der vorliegenden Erfindung liegt die Aufgabe zugrunde, ein Flurförderzeug bereitzustellen, welches mit einer reduzierten Kollisionsgefahr betrieben werden kann.

Diese Aufgabe wird gemäß einem ersten Aspekt gelöst durch ein Flurförderzeug mit folgenden Merkmalen: einem Fahrrichtungssensor, welcher ausgebildet ist, eine Fahrrichtung des Flurförderzeugs zu erfassen und ein elektrisches Fahrrichtungssensorsignal auszugeben, welches auf die erfasste Fahrrichtung des Flurförderzeugs hinweist, einem Erfassungssensor, welcher ausgebildet ist, eine Betriebsbereitschaft des Flurförderzeugs zu erfassen und ein elektrisches Erfassungssensorsignal auszugeben, welches auf die Betriebsbereitschaft des Flurförderzeugs hinweist, einer ersten Warnvorrichtung, welche ausgebildet ist, zumindest ein erstes Warnsignal auszugeben, welches von einer Person in einer Umgebung des Flurförderzeugs wahrnehmbar ist, einer zweiten Warnvorrichtung, welche ausgebildet ist, zumindest ein zweites Warnsignal auszugeben, welches von einer Person in einer Umgebung des Flurförderzeugs wahrnehmbar ist, und einer Steuerungseinrichtung, welche ausgebildet ist, die erste Warnvorrichtung zum Ausgeben des zumindest einen ersten Warnsignals und/oder die zweite Warnvorrichtung zum Ausgeben des zumindest einen zweiten Warnsignals in Abhängigkeit von der erfassten Fahrrichtung des Flurförderzeugs auf der Basis des Fahrrichtungssensorsignals, und/oder in Abhängigkeit von der Betriebsbereitschaft des Flurförderzeugs auf der Basis des Erfassungssensorsignals zu steuern, wobei das Flurförderzeug als ein nicht autonomes oder teilautonomes Flurförderzeug ausgebildet ist, wobei der Erfassungssensor einen Sitzsensor umfasst, welcher ausgebildet ist, eine auf dem Fahrersitz des Flurförderzeugs sitzende Bedienperson des Flurförderzeugs zu erfassen, und ein elektrisches Sitzsensorsignal auszugeben, welches auf die auf dem Fahrersitz sitzende Bedienperson hinweist; wobei die erste Warnvorrichtung und/oder zweite Warnvorrichtung eine optische Warnvorrichtung umfasst, wobei die optische Warnvorrichtung eine Mehrzahl von Eckleuchten umfasst, welche an Ecken eines Kabinendachs einer Bedienpersonkabine des Flurförderzeugs angeordnet sind; und wobei die optische Warnvorrichtung eine Mehrzahl von Zonenleuchten umfasst, welche an Lateralseiten des Kabinendachs der Bedienpersonkabine des Flurförderzeugs angeordnet und ausgebildet sind, seitlich neben dem Flurförderzeug eine Lichtprojektion auf eine Fahrbahn zu projizieren; und wobei die optische Warnvorrichtung eine Fahrzeugkonturleuchte umfasst, welche an einer Rückseite des Kabinendachs der Bedienpersonkabine des Flurförderzeugs angeordnet und ausgebildet ist, rückseitig hinter dem Flurförderzeug eine Lichtprojektion auf die Fahrbahn zu projizieren.

Durch wird der technische Vorteil erreicht, dass in Abhängigkeit von der Fahrrichtung des Flurförderzeugs und/oder in Abhängigkeit von einer Betriebsbereitschaft des Flurförderzeugs die erste Warnvorrichtung und/oder die zweite Warnvorrichtung derart durch die Steuerungseinrichtung angesteuert werden können, dass der spezifische Betriebszustand des Flurförderzeugs in die Umgebung des Flurförderzeugs kommuniziert werden kann.

Somit können Personen in der Umgebung des Flurförderzeugs anhand spezifischer von der ersten Warnvorrichtung ausgegebener erster Warnsignale und/oder anhand spezifischer von der zweiten Warnvorrichtung ausgegebener zweiter Warnsignale intuitiv wahrnehmen, ob sich das Flurförderzeug lediglich in einer Ruheposition, bzw. Stillstandposition befindet, oder ob das Flurförderzeug anfährt, bzw. welche Fahrbewegungen das Flurförderzeug ausführt, bzw. ausführen wird. Dadurch können die Personen in der Umgebung des Flurförderzeugs vorteilhaft erkennen, ob eine Kollision mit dem Flurförderzeug droht oder nicht.

Die erste Warnvorrichtung und die zweite Warnvorrichtung umfassen insbesondere unterschiedliche Warnvorrichtungen, so dass durch die erste Warnvorrichtung ausgegebene erste Warnsignal unterschiedlich zu dem durch die zweite Warnvorrichtung ausgegebenen zweiten Warnsignal ist.

Die erste Warnvorrichtung und/oder die zweite Warnvorrichtung umfassen insbesondere eine optische Warnvorrichtung zum Ausgeben eines optischen Warnsignals, welches von einer Person in der Umgebung des Flurförderzeugs visuell wahrnehmbar ist, und/oder eine akustische Warnvorrichtung zum Ausgeben eines akustischen Warnsignals, welches von einer Person in der Umgebung des Flurförderzeugs akustisch wahrnehmbar ist, und/oder eine haptische Warnvorrichtung zum Ausgeben eines haptischen Warnsignals, welches von einer Person in der Umgebung des Flurförderzeugs durch den Berührungssinn wahrnehmbar ist, wobei die erste Warnvorrichtung und/oder zweite Warnvorrichtung hierbei insbesondere die gleichen Arten oder unterschiedliche Arten von Warnvorrichtungen umfassen können.

Eine optische Warnvorrichtung umfasst insbesondere eine Leuchte, welche Licht als optisches Warnsignal emittiert. Eine akustische Warnvorrichtung umfasst insbesondere einen Lautsprecher, welcher ein Geräusch als akustisches Warnsignal emittiert. Eine haptische Warnvorrichtung umfasst insbesondere eine Weste, welche von einer Person in der Umgebung des Flurförderzeugs getragen wird, wobei das haptische Warnsignal insbesondere ein Vibrationssignal der Weste umfasst, welches durch die Person mittels des Berührungssinns wahrgenommen werden kann.

Eine optische Warnvorrichtung ist hierbei insbesondere ausgebildet eine Mehrzahl von unterschiedlichen optischen Warnsignalen auszugeben. Eine akustische Warnvorrichtung ist hierbei insbesondere ausgebildet eine Mehrzahl von unterschiedlichen akustischen Warnsignalen auszugeben. Eine haptische Warnvorrichtung ist hierbei insbesondere ausgebildet eine Mehrzahl von unterschiedlichen haptischen Warnsignalen auszugeben. Die Steuerungseinrichtung ist hierbei insbesondere ausgebildet, in Abhängigkeit von dem jeweiligen Betriebszustand des Flurförderzeugs die optische Warnvorrichtung und/oder die akustische Warnvorrichtung und/oder haptische Warnvorrichtung zum Ausgeben von unterschiedlichen optischen und/oder akustischen und/oder haptischen Warnsignalen zu steuern.

Das Flurförderzeug ist insbesondere als ein nichtautonomes Flurförderzeugs ausgebildet, welches durch eine Bedienperson manuell bedient wird. Das Flurförderzeug ist insbesondere alternativ als ein autonomes Flurförderzeugs ausgebildet, welches automatisch betrieben werden kann, ohne dass eine Bedienperson auf dem Flurförderzeug anwesend ist. Das Flurförderzeug ist insbesondere alternativ als ein teilautonomes Flurförderzeugs ausgebildet, bei dem zwar eine Bedienperson auf dem Flurförderzeug anwesend ist, die Bedienperson jedoch nur begrenzt in den Betrieb des teilautonomen Flurförderzeugs eingreift.

Ein entsprechendes nichtautonomes oder teilautonomes Flurförderzeug weist insbesondere einen Fahrersitz auf, auf welchem eine Bedienperson des Flurförderzeugs sitzen kann, und weist insbesondere einen Fahrrichtungsgeber, insbesondere Schalthebel, zum Auswählen einer Fahrrichtung des Flurförderzeugs durch die Bedienperson auf.

Der jeweilige Betriebszustand des Flurförderzeugs wird insbesondere durch eine Mehrzahl von Sensoren des Flurförderzeugs sensorisch erfasst.

Der Fahrrichtungssensor erfasst eine Fahrrichtung des Flurförderzeugs.

Bei einem autonom oder teilautonom ausgebildeten Flurförderzeug kann die Fahrrichtung insbesondere durch ein externes Fahrrichtungssteuersignal, z.B. von einem externen Server, an das Flurförderzeug übermittelt und durch den Fahrrichtungssensor erfasst werden.

Bei einem nicht autonom oder teilautonom ausgebildeten Flurförderzeug kann der Fahrrichtungssensor ausgebildet sein, einen Schaltzustand eines Fahrrichtungsgebers des Flurförderzeugs zu erfassen, und ein elektrisches Fahrrichtungssensorsignal auszugeben, welches auf den erfassten Schaltzustand des Fahrrichtungsgebers hinweist.

Durch das elektrische Fahrrichtungssensorsignal des Fahrrichtungssensors, welches auf den erfassten Schaltzustand des Fahrrichtungsgebers hinweist, erkennt die Steuerungseinrichtung beispielsweise, ob der Fahrrichtungsgeber in einer Vorwärtsfahrtstellung, in einer Neutralstellung oder in einer Rückwärtsfahrtstellung eingelegt ist. Befindet sich beispielsweise der Fahrrichtungsgeber in einer Neutralstellung kann sich das Flurförderzeug nicht bewegen, so dass in diesem Fall beispielsweise die zweite Warnvorrichtung, insbesondere akustische Warnvorrichtung, durch die Steuerungseinrichtung deaktiviert bleibt, und die erste Warnvorrichtung, insbesondere optische Warnvorrichtung, durch die Steuerungseinrichtung lediglich im Rahmen einer Standbeleuchtung aktiviert wird. Dadurch kann eine Person in der Umgebung des Flurförderzeugs beispielsweise intuitiv erkennen, dass derzeit keine unmittelbare Kollisionsgefahr mit dem Flurförderzeug droht.

Erfasst die Steuerungseinrichtung jedoch beispielsweise eine Vorwärtsfahrtstellung oder eine Rückwärtsfahrtstellung des Fahrrichtungsgebers steht ein Anfahren des Flurförderzeugs möglicherweise kurz bevor, so dass in diesem Fall beispielsweise ein Blinken von Leuchten der ersten, insbesondere optischen Warnvorrichtung durch die Steuerungseinrichtung aktiviert wird, um Personen in der Umgebung des Flurförderzeugs vor einem möglichen Anfahren des Flurförderzeugs zu warnen.

Der Erfassungssensor erfasst eine Betriebsbereitschaft des Flurförderzeugs.

Bei einem nicht autonom oder teilautonom ausgebildeten Flurförderzeug umfasst der Erfassungssensor einen Sitzsensor, welcher ausgebildet ist, eine auf dem Fahrersitz des Flurförderzeugs sitzende Bedienperson des Flurförderzeugs zu erfassen, und ein elektrisches Sitzsensorsignal auszugeben, welches auf die auf dem Fahrersitz sitzende Bedienperson hinweist.

Durch das von dem Sitzsensor ausgegebene elektrische Sitzsensorsignal, erkennt die Steuerungseinrichtung beispielsweise ferner, ob die Bedienperson auf dem Fahrersitz des Flurförderzeugs sitzt, so dass sichergestellt ist, dass die erste und/oder zweite Warnvorrichtung nicht unnötig aktiviert wird, wenn beispielsweise keine Bedienperson in dem Flurförderzeug anwesend ist, und somit ein Anfahren des Flurförderzeug selbst bei einer eingelegten Vorwärtsfahrtstellung oder Rückwärtsfahrtstellung des Fahrrichtungsgebers nicht möglich ist.

Die Steuerungseinrichtung kann hierbei über eine Vielzahl von sensorischen Inputs einer Mehrzahl von unterschiedlichen Sensoren des Flurförderzeugs unterschiedlichste Betriebszustände des Flurförderzeugs erkennen, und in Abhängigkeit des jeweiligen erkannten Betriebszustands des Flurförderzeugs die erste, insbesondere optische Warnvorrichtung und/oder die zweite, insbesondere akustische Warnvorrichtung spezifisch ansteuern, um ein den jeweiligen Betriebszustand wiederspiegelndes spezifisches erstes, insbesondere optisches Warnsignal und/oder zweites, insbesondere akustisches Warnsignal zu emittieren, so dass eine für die Personen eindeutig wahrnehmbare insbesondere optische und/oder akustische Kommunikation an die Umgebung des Flurförderzeugs sichergestellt werden kann.

Gemäß einer vorteilhaften Ausführungsform weist das Flurförderzeug eine Feststellbremse zum Blockieren von Rädern des Flurförderzeugs in einem stehenden Zustand des Flurförderzeugs auf, wobei das Flurförderzeug einen Feststellbremsensensor aufweist, welcher ausgebildet ist, einen Schaltzustand der Feststellbremse zu erfassen und ein elektrisches Feststellbremsensensorsignal auszugeben, das auf den Schaltzustand der Feststellbremse hinweist, und ist die Steuerungseinrichtung ausgebildet, die erste Warnvorrichtung zum Ausgeben des zumindest einen ersten Warnsignals und/oder die zweite Warnvorrichtung zum Ausgeben des zumindest einen zweiten Warnsignals in Abhängigkeit von der erfassten Fahrrichtung des Flurförderzeugs auf der Basis des Fahrrichtungssensorsignals, und/oder in Abhängigkeit von der Betriebsbereitschaft des Flurförderzeugs auf der Basis des Erfassungssensorsignals, und/oder in Abhängigkeit von dem erfassten Schaltzustand der Feststellbremse auf Basis des Feststellbremsensensorsignals zu steuern.

Dadurch wird der technische Vorteil erreicht, dass das elektrische Feststellbremsensensorsignal der Steuerungseinrichtung anzeigt, ob die Feststellbremse gelöst ist, und ein Anfahren des Flurförderzeugs unmittelbar ansteht, oder nicht.

Die Steuerungseinrichtung kann das elektrische Feststellbremsensensorsignal insbesondere lediglich bei einem stillstehenden Flurförderzeug berücksichtigen, und kann bei einer Fahrbewegung des Flurförderzeugs die erste Warnvorrichtung und/oder die zweite Warnvorrichtung insbesondere unabhängig von dem Feststellbremsensensorsignal ansteuern.

Gemäß einer vorteilhaften Ausführungsform weist das Flurförderzeug einen Fahrantrieb zum Antreiben des Flurförderzeugs auf, wobei das Flurförderzeug einen Fahrgeber, insbesondere ein Pedal, zum Aktivieren des Fahrantriebs aufweist, wobei das Flurförderzeug einen Fahrgebersensor aufweist, welcher ausgebildet ist, eine Aktivierung des Fahrgebers zu erfassen und ein elektrisches Fahrgebersensorsignal auszugeben, das auf die Aktivierung des Fahrgebers hinweist, und ist die Steuerungseinrichtung ausgebildet, die erste Warnvorrichtung zum Ausgeben des zumindest einen ersten Warnsignals und/oder die zweite Warnvorrichtung zum Ausgeben des zumindest einen zweiten Warnsignals in Abhängigkeit von der erfassten Fahrrichtung des Flurförderzeugs auf der Basis des Fahrrichtungssensorsignals, und/oder in Abhängigkeit von der Betriebsbereitschaft des Flurförderzeugs auf der Basis des Erfassungssensorsignals, und/oder in Abhängigkeit von der erfassten Aktivierung des Fahrgebers auf Basis des Fahrgebersensorsignals, und/oder insbesondere in Abhängigkeit von dem erfassten Schaltzustand der Feststellbremse auf Basis des Feststellbremsensensorsignals zu steuern.

Dadurch wird der technische Vorteil erreicht, dass das elektrische Fahrgebersensorsignal der Steuerungseinrichtung anzeigt, dass der Antrieb des Flurförderzeugs aktiviert wird und sich damit das Flurförderzeug bewegt.

Ist das Flurförderzeug als ein nichtautonomes oder teilautonomes Flurförderzeug ausgebildet, umfasst der Fahrgeber insbesondere ein durch die Bedienperson betätigbares physisches Element des Flurförderzeug, wie z.B. ein Pedal des Flurförderzeugs. Ist das Flurförderzeug hingegen als ein autonomes oder teilautonomes Flurförderzeug ausgebildet, kann der Fahrgeber insbesondere lediglich ein elektronisches Bauteil einer Fahrsteuerung des Flurförderzeug umfassen, welches ein externes Fahrtsteuersignal von einem externen Server in ein Antreiben des Flurförderzeugs umsetzt.

Die Steuerungseinrichtung kann beim Erfassen eines betätigten Fahrgebers beispielsweise die erste Warnvorrichtung und/oder die zweite Warnvorrichtung insbesondere unabhängig von dem Erfassungssensorsignal ansteuern, da die Aktivierung des Fahrgebers mit der Betriebsbereitschaft des Flurförderzeugs korreliert ist.

Gemäß einer vorteilhaften Ausführungsform weist das Flurförderzeug einen Fahrantrieb zum Antreiben des Flurförderzeugs mit einer Fahrgeschwindigkeit auf, wobei das Flurförderzeug einen Fahrgeschwindigkeitssensor aufweist, welcher ausgebildet ist, die Fahrgeschwindigkeit des Flurförderzeugs zu erfassen und ein elektrisches Fahrgeschwindigkeitssensorsignal auszugeben, das auf die erfasste Fahrgeschwindigkeit des Flurförderzeugs hinweist, und ist die Steuerungseinrichtung ausgebildet, die erste Warnvorrichtung zum Ausgeben des zumindest einen ersten Warnsignals und/oder die zweite Warnvorrichtung zum Ausgeben des zumindest einen zweiten Warnsignals in Abhängigkeit von der erfassten Fahrrichtung des Flurförderzeugs auf der Basis des Fahrrichtungssensorsignals, und/oder in Abhängigkeit von der Betriebsbereitschaft des Flurförderzeugs auf der Basis des Erfassungssensorsignals, und/oder in Abhängigkeit von der erfassten Fahrgeschwindigkeit des Flurförderzeugs auf der Basis des Fahrgeschwindigkeitssensorsignals, und/oder insbesondere in Abhängigkeit von dem erfassten Schaltzustand der Feststellbremse auf Basis des Feststellbremsensensorsignals, und/oder insbesondere in Abhängigkeit von der erfassten Aktivierung des Fahrgebers auf Basis des Fahrgebersensorsignals zu steuern.

Dadurch wird der technische Vorteil erreicht, dass durch das bereitgestellte elektrische Fahrgeschwindigkeitssensorsignal von der Steuereinrichtung unterschieden werden kann, ob es sich lediglich um ein Anfahren des Flurförderzeugs oder um eine reguläre Fahrt des Flurförderzeugs handelt.

Insbesondere ist die Steuerungseinrichtung ferner ausgebildet, bei unterschiedlichen erfassten Fahrgeschwindigkeiten die erste Warnvorrichtung und/oder die zweite Warnvorrichtung zum Ausgeben von unterschiedlichen Warnsignalen, insbesondere unterschiedlichen optischen und/oder akustischen Warnsignalen zu aktivieren, so dass Personen in der Umgebung des Flurförderzeugs anhand der entsprechenden Warnsignale intuitiv auf die Fahrgeschwindigkeit des Flurförderzeugs schließen können.

Erfindungsgemäß umfasst die erste Warnvorrichtung und/oder zweite Warnvorrichtung eine optische Warnvorrichtung, wobei die optische Warnvorrichtung eine Mehrzahl von, insbesondere vier, Eckleuchten aufweist, welche an Ecken eines Kabinendachs einer Bedienpersonkabine des Flurförderzeugs angeordnet sind; und umfasst die optische Warnvorrichtung eine Mehrzahl von, insbesondere zwei, Zonenleuchten, welche an Lateralseiten des Kabinendachs der Bedienpersonkabine des Flurförderzeugs angeordnet und ausgebildet sind, seitlich neben dem Flurförderzeug eine Lichtprojektion auf eine Fahrbahn zu projizieren; und umfasst die optische Warnvorrichtung eine Fahrzeugkonturleuchte, welche an einer Rückseite des Kabinendachs der Bedienpersonkabine des Flurförderzeugs angeordnet und ausgebildet ist, rückseitig hinter dem Flurförderzeug eine Lichtprojektion auf die Fahrbahn zu projizieren.

Dadurch wird der technische Vorteil erreicht, dass je nach Betriebszustand des Flurförderzeugs unterschiedlichste Leuchten der optischen Warnvorrichtung durch die Steuerungseinrichtung aktiviert werden können, entweder alleine oder in Kombination, so dass durch die Personen in der Umgebung des Flurförderzeugs der entsprechende Betriebszustand des Flurförderzeugs vorteilhaft intuitiv wahrgenommen werden kann.

Gemäß einer vorteilhaften Ausführungsform umfassen die Eckleuchten, eine erste Eckleuchte, welche an einer vorderen linken Ecke des Kabinendachs angeordnet ist, eine zweite Eckleuchte, welche an einer vorderen rechten Ecke des Kabinendachs angeordnet ist, eine dritte Eckleuchte, welche an einer hinteren linken Ecke des Kabinendachs angeordnet ist, und eine vierte Eckleuchte, welche an einer hinteren rechte Ecke des Kabinendachs angeordnet ist; und/oder umfassen die Zonenleuchten eine erste Zonenleuchte, welche an einer ersten Lateralseite des Kabinendachs angeordnet und ausgebildet ist, an einer ersten Seite des Flurförderzeugs seitlich neben dem Flurförderzeug eine Lichtprojektion auf die Fahrbahn zu projizieren, und umfassen die Zonenleuchten eine zweite Zonenleuchte umfassen, welche an einer der ersten Lateralseite gegenüberliegenden zweiten Lateralseite des Kabinendachs angeordnet und ausgebildet ist, an einer der ersten Seite gegenüberliegenden zweiten Seite des Flurförderzeugs seitlich neben dem Flurförderzeug eine Lichtprojektion auf die Fahrbahn zu projizieren.

Dadurch wird der technische Vorteil erreicht, dass die vier Eckleuchten und die beiden Zonenleuchten, eine wirksame umfassende Beleuchtung der Umgebung des Flurförderzeugs sicherstellen, welche von Personen in der Umgebung des Flurförderzeugs aus verschiedenen Blickrichtungen wahrgenommen werden kann.

Gemäß einer vorteilhaften Ausführungsform umfasst die erste Warnvorrichtung und/oder zweite Warnvorrichtung eine akustische Warnvorrichtung, wobei die akustische Warnvorrichtung insbesondere einen Lautsprecher umfasst, welcher ausgebildet ist, das zumindest eine akustische Warnsignal auszugeben, wobei der Lautsprecher insbesondere an einer Rückseite des Flurförderzeugs angeordnet ist.

Dadurch wird der technische Vorteil erreicht, dass durch den Lautsprecher eine wirksame akustische Warnung an die Umgebung des Flurförderzeugs ermöglicht wird.

Insbesondere ist der Lautsprecher nicht an einem Kabinendach einer Bedienpersonkabine des Flurförderzeugs angeordnet, sondern ist der Lautsprecher an der Rückseite des Flurförderzeugs angeordnet, insbesondere an der Rückseite eines Antriebsteils des Flurförderzeugs.

Gemäß einer vorteilhaften Ausführungsform weist das Flurförderzeug eine Personenerfassungseinrichtung zum Erfassen einer Person in der Umgebung des Flurförderzeugs auf und ist ausgebildet, ein elektrisches Personensensorsignal auszugeben, das auf die erfasste Person in der Umgebung des Flurförderzeugs hinweist, und ist die Steuerungseinrichtung ausgebildet, die erste Warnvorrichtung zum Ausgeben des zumindest einen ersten Warnsignals und/oder die zweite Warnvorrichtung zum Ausgeben des zumindest einen zweiten Warnsignals in Abhängigkeit von der erfassten Fahrrichtung des Flurförderzeugs auf der Basis des Fahrrichtungssensorsignals, und/oder in Abhängigkeit von der Betriebsbereitschaft des Flurförderzeugs auf der Basis des Erfassungssensorsignals, und/oder in Abhängigkeit von der erfassten Person in der Umgebung des Flurförderzeugs auf der Basis des Personensensorsignals, und/oder insbesondere in Abhängigkeit von der erfassten Fahrgeschwindigkeit des Flurförderzeugs auf der Basis des Fahrgeschwindigkeitssensorsignals, und/oder insbesondere in Abhängigkeit von dem erfassten Schaltzustand der Feststellbremse auf Basis des Feststellbremsensensorsignals, und/oder insbesondere in Abhängigkeit von der erfassten Aktivierung des Fahrgebers auf Basis des Fahrgebersensorsignals zu steuern.

Dadurch wird der technische Vorteil erreicht, dass durch die Personenerfassungseinrichtung eine in der Umgebung des Flurförderzeugs vorhandene Person wirksam erfasst werden kann, und die erste, insbesondere optische Warnvorrichtung und/oder die zweite, insbesondere akustische Warnvorrichtung derart angesteuert werden können, dass eine Kollision mit der Person vermieden wird.

Gemäß einer vorteilhaften Ausführungsform weist die Personenerfassungseinrichtung eine Kommunikationsschnittstelle auf, welche ausgebildet ist, ein Personensignal von einer weiteren Kommunikationsschnittstelle der Person über ein Kommunikationsnetzwerk zu empfangen, wobei die Kommunikationsschnittstelle und die weitere Kommunikationsschnittstelle insbesondere Funkkommunikationsschnittstellen, insbesondere WLAN-Kommunikationsschnittstellen, oder Bluetooth-Kommunikationsschnittstellen oder 5G-Kommunikationsschnittstellen umfassen; oder wobei die Personenerfassungseinrichtung einen Ultraschallempfänger zum Empfangen eines von einem Ultraschallemitter der Person emittierten Ultraschallsignals umfasst; oder wobei die Personenerfassungseinrichtung einen Radarempfänger zum Empfangen eines von einem Radaremitter der Person emittierten Radarsignals umfasst.

Dadurch wird der technische Vorteil erreicht, dass eine wirksame Kommunikation zwischen der Person und der Personenerfassungseinrichtung des Flurförderzeugs zum Erfassen der Person sichergestellt wird.

Gemäß einer vorteilhaften Ausführungsform ist die Steuerungseinrichtung ausgebildet, die zweite Warnvorrichtung zum Ausgeben des zumindest einen zweiten Warnsignals und die erste Warnvorrichtung zum Ausgeben des zumindest einen ersten Warnsignals anzusteuern, wenn durch die Personenerfassungseinrichtung eine Person in der Umgebung des Flurförderzeugs erfasst wird, wobei die Steuerungseinrichtung insbesondere ausgebildet ist, die Eckleuchten zum Ausgeben eines Blinksignals, die Zonenleuchten zum Ausgeben einer blinkenden Lichtprojektion auf der Fahrbahn, und/oder die Fahrzeugkonturleuchte zum Ausgeben einer blinkenden Lichtprojektion auf der Fahrbahn als optische Warnsignale anzusteuern.

Dadurch wird der technische Vorteil erreicht, dass bei einer erfassten Person in der Umgebung des Flurförderzeugs durch die Aktivierung von beiden Warnvorrichtungen, insbesondere der blinkenden Lichtsignale eine größtmögliche Aufmerksamkeit der Person auf die Lichtsignale sichergestellt wird.

Gemäß einer vorteilhaften Ausführungsform ist die Steuerungseinrichtung ausgebildet, die erste Warnvorrichtung zum Ausgeben des zumindest einen ersten Warnsignals anzusteuern, wenn durch den Erfassungssensor eine Betriebsbereitschaft des Flurförderzeugs erfasst wird, und wenn durch den Fahrrichtungssensor eine Fahrrichtung des Flurförderzeugs, insbesondere eine Neutralstellung, eine Vorwärtsfahrstellung und/oder eine Rückwärtsfahrstellung eines Fahrrichtungsgebers erfasst wird, wobei die Steuerungseinrichtung insbesondere ausgebildet ist, die Zonenleuchten zum Ausgeben einer konstant leuchtenden Lichtprojektion auf der Fahrbahn, und/oder die Fahrzeugkonturleuchte zum Ausgeben einer konstant leuchtenden Lichtprojektion auf der Fahrbahn als optische Warnsignale anzusteuern.

Dadurch wird der technische Vorteil erreicht, dass die durch die Zonenleuchten und/oder die Fahrzeugkonturleuchte bereitgestellte konstant leuchtende Lichtprojektion auf der Fahrbahn einen Stillstand des Flurförderzeugs für Personen in der Umgebung des Flurförderzeugs wirksam visuell kommuniziert.

Gemäß einer vorteilhaften Ausführungsform ist die Steuerungseinrichtung ausgebildet, die erste Warnvorrichtung zum Ausgeben des zumindest einen ersten Warnsignals anzusteuern, wenn durch den Erfassungssensor eine Betriebsbereitschaft des Flurförderzeugs erfasst wird, und wenn durch den Fahrrichtungssensor eine Fahrrichtung des Flurförderzeugs, insbesondere eine Vorwärtsfahrstellung und/oder eine Rückwärtsfahrstellung eines Fahrrichtungsgebers erfasst wird, und wenn durch den Feststellbremsensensor eine gelöste Feststellbremse erfasst wird, wobei die Steuerungseinrichtung insbesondere ausgebildet ist, die Eckleuchten zum Ausgeben eines Blinksignals als optische Warnsignale anzusteuern.

Dadurch wird der technische Vorteil erreicht, dass die gelöste Feststellbremse auf ein bevorstehendes Anfahren des Flurförderzeugs hinweist, insbesondere in Kombination mit der Vorwärtsfahrstellung, bzw. Rückwärtsfahrstellung, wobei das entsprechende bevorstehende Anfahren des Flurförderzeugs durch die entsprechenden Blinksignale der Eckleuchten wirksam nach außen kommuniziert werden kann.

Gemäß einer vorteilhaften Ausführungsform weist das Flurförderzeug einen Fahrantrieb zum Antreiben des Flurförderzeugs auf, wobei das Flurförderzeug einen Fahrgeber, insbesondere ein Pedal, zum Aktivieren des Fahrantriebs aufweist, wobei das Flurförderzeug einen Fahrgebersensor aufweist, welcher ausgebildet ist, eine Aktivierung des Fahrgebers des Flurförderzeugs zu erfassen und ein elektrisches Fahrgebersensorsignal auszugeben, das auf die Aktivierung des Fahrgebers hinweist, und wobei die Steuerungseinrichtung ausgebildet ist, die erste Warnvorrichtung zum Ausgeben des zumindest einen ersten Warnsignals und die zweite Warnvorrichtung zum Ausgeben eines zeitlich begrenzten zweiten Warnsignals, anzusteuern, wenn durch den Fahrrichtungssensor eine Änderung der Fahrrichtung des Flurförderzeugs, insbesondere ein Wechsel von Rückwärtsfahrstellung in Vorwärtsfahrstellung oder ein Wechsel von Vorwärtsfahrstellung in Rückwärtsfahrstellung des Fahrrichtungsgebers, erfasst wird, und wenn durch den Fahrgebersensor eine Aktivierung des Fahrgebers des Flurförderzeugs erfasst wird, wobei die Steuerungseinrichtung insbesondere ausgebildet ist, die Eckleuchten zum Ausgeben eines Blitzsignals, die Zonenleuchten zum Ausgeben einer blinkenden Lichtprojektion auf der Fahrbahn, und/oder die Fahrzeugkonturleuchte zum Ausgeben einer blinkenden Lichtprojektion auf der Fahrbahn als optische Warnsignale anzusteuern.

Dadurch wird der technische Vorteil erreicht, dass ein Anfahren des Flurförderzeugs vorteilhaft optisch und akustisch nach außen kommuniziert werden kann.

Gemäß einer vorteilhaften Ausführungsform weist das Flurförderzeug einen Antrieb zum Antreiben des Flurförderzeugs auf, wobei das Flurförderzeug einen Fahrgeber, insbesondere ein Pedal, zum Aktivieren des Fahrantriebs aufweist, wobei das Flurförderzeug einen Fahrgebersensor aufweist, welcher ausgebildet ist, eine Aktivierung des Fahrgebers des Flurförderzeugs zu erfassen und ein elektrisches Fahrgebersensorsignal auszugeben, das auf die Aktivierung des Fahrgebers hinweist, und wobei die Steuerungseinrichtung ausgebildet ist, die erste Warnvorrichtung zum Ausgeben des zumindest einen ersten Warnsignals und die zweite Warnvorrichtung zum Ausgeben eines konstanten zweiten Warnsignals anzusteuern, wenn durch den Fahrrichtungssensor eine Fahrrichtung des Flurförderzeugs, insbesondere eine Vorwärtsfahrstellung und/oder eine Rückwärtsfahrstellung des Fahrrichtungsgebers erfasst wird, und wenn durch den Fahrgebersensor eine Aktivierung des Fahrgebers des Flurförderzeugs erfasst wird, wobei die Steuerungseinrichtung insbesondere ausgebildet ist, die Eckleuchten zum Ausgeben eines Blitzsignals, die Zonenleuchten zum Ausgeben einer konstant leuchtenden Lichtprojektion auf der Fahrbahn, und/oder die Fahrzeugkonturleuchte zum Ausgeben einer konstant leuchtenden Lichtprojektion auf der Fahrbahn als optische Warnsignale anzusteuern.

Dadurch wird der technische Vorteil erreicht, dass eine Fahrbewegung des Flurförderzeugs wirksam optisch und akustisch nach außen kommuniziert werden kann.

Diese Aufgabe wird gemäß einem zweiten Aspekt gelöst durch ein Verfahren zum Ausgeben von zumindest einem Warnsignal eines Flurförderzeugs, wobei das Flurförderzeug eine erste Warnvorrichtung aufweist, welche ausgebildet ist, zumindest ein erstes Warnsignal auszugeben, welches von einer Person in einer Umgebung des Flurförderzeugs wahrnehmbar ist, wobei das Flurförderzeug eine zweite Warnvorrichtung aufweist, welche ausgebildet ist, zumindest ein zweites Warnsignal auszugeben, welches von einer Person in einer Umgebung des Flurförderzeugs wahrnehmbar ist, wobei das Flurförderzeug eine Steuerungseinrichtung, einen Fahrtrichtungssensor und einen Erfassungssensor aufweist, und wobei das Verfahren die folgenden Merkmale umfasst: Erfassen einer Fahrrichtung des Flurförderzeugs durch den Fahrrichtungssensor; Ausgeben eines elektrischen Fahrrichtungssensorsignals durch den Fahrrichtungssensor, wobei das elektrische Fahrrichtungssensorsignal auf die erfasste Fahrrichtung des Flurförderzeugs hinweist; und/oder Erfassen einer Betriebsbereitschaft des Flurförderzeugs durch den Erfassungssensor; Ausgeben eines elektrischen Erfassungssensorsignals durch den Erfassungssensor, wobei das elektrische Erfassungssensorsignal auf die Betriebsbereitschaft des Flurförderzeugs hinweist; und Steuern der ersten Warnvorrichtung zum Ausgeben des zumindest einen ersten Warnsignals und/oder der zweiten Warnvorrichtung zum Ausgeben des zumindest einen zweiten Warnsignals in Abhängigkeit von der erfassten Fahrrichtung des Flurförderzeugs auf der Basis des Fahrrichtungssensorsignals, und/oder in Abhängigkeit von der Betriebsbereitschaft des Flurförderzeugs auf der Basis des Erfassungssensorsignals durch die Steuerungseinrichtung, wobei das Flurförderzeug als ein nicht autonomes oder teilautonomes Flurförderzeug ausgebildet ist, wobei der Erfassungssensor einen Sitzsensor umfasst, welcher ausgebildet ist, eine auf dem Fahrersitz des Flurförderzeugs sitzende Bedienperson des Flurförderzeugs zu erfassen, und ein elektrisches Sitzsensorsignal auszugeben, welches auf die auf dem Fahrersitz sitzende Bedienperson hinweist; wobei die erste Warnvorrichtung und/oder zweite Warnvorrichtung eine optische Warnvorrichtung umfasst, wobei die optische Warnvorrichtung eine Mehrzahl von Eckleuchten umfasst, welche an Ecken eines Kabinendachs einer Bedienpersonkabine des Flurförderzeugs angeordnet sind; und wobei die optische Warnvorrichtung eine Mehrzahl von Zonenleuchten umfasst, welche an Lateralseiten des Kabinendachs der Bedienpersonkabine des Flurförderzeugs angeordnet und ausgebildet sind, seitlich neben dem Flurförderzeug eine Lichtprojektion auf eine Fahrbahn zu projizieren; und wobei die optische Warnvorrichtung eine Fahrzeugkonturleuchte umfasst, welche an einer Rückseite des Kabinendachs der Bedienpersonkabine des Flurförderzeugs angeordnet und ausgebildet ist, rückseitig hinter dem Flurförderzeug eine Lichtprojektion auf die Fahrbahn zu projizieren.

Dadurch wird der technische Vorteil erreicht, dass durch das Flurförderzeug wirksam Warnsignale nach außen kommuniziert werden können.

Weitere Vorteile und Einzelheiten der Erfindung werden beispielhaft anhand der in den schematischen Figuren dargestellten Ausführungsbeispielen näher erläutert. Hierbei zeigt, bzw. zeigen
Figur 1A und 1B ein Flurförderzeug mit einer ersten Warnvorrichtung und einer zweiten Warnvorrichtung gemäß einer Ausführungsform der vorliegenden Erfindung; und
Figur 2 eine schematische Darstellung eines Verfahrens zum Ausgeben von zumindest einem Warnsignal eines Flurförderzeugs gemäß einer Ausführungsform der vorliegenden Erfindung.

Die Figuren 1A und 1B zeigen ein Flurförderzeug mit einer ersten Warnvorrichtung und einer zweiten Warnvorrichtung gemäß einer Ausführungsform der vorliegenden Erfindung.

In der Figur 1A ist das Flurförderzeug 1 mit Blickrichtung auf die linke Seite des Flurförderzeugs 1 gezeigt. In der Figur 1B ist das Flurförderzeug 1 mit Blickrichtung auf die Oberseite des Flurförderzeugs gezeigt.

Das insbesondere als Gabelstapler ausgebildete Flurförderzeug 1 weist einen Hubmast 3 auf, an welchem ein als Lastgabel ausgebildetes und höhenverlagerbares Lastaufnahmemittel 5 zum Aufnahmen von Lasten angeordnet ist.

Das Flurförderzeug 1 weist ferner eine Bedienpersonkabine 7 auf, in welcher sich eine Bedienperson des Flurförderzeugs 1 aufhalten kann, um das Flurförderzeug 1 zu steuern. In der Bedienpersonkabine 7 ist ein Fahrersitz 9 angeordnet, auf welchem die Bedienperson des Flurförderzeugs 1 sitzen kann. In der Bedienpersonkabine 7 ist ferner eine Lenkvorrichtung 11, insbesondere ein Lenkrad, angeordnet, mittels welcher die Bedienperson die Fahrrichtung des Flurförderzeugs 1 steuern kann.

Das Flurförderzeug 1 weist ferner eine als optische Warnvorrichtung ausgebildete erste Warnvorrichtung 13 auf, welche ausgebildet ist, zumindest ein optisches Warnsignal auszugeben, welches von einer Person in einer Umgebung des Flurförderzeugs 1 visuell wahrnehmbar ist. Hierbei ist die erste Warnvorrichtung 13 insbesondere an einem Kabinendach 15 der Bedienpersonkabine 7 des Flurförderzeugs 1 angeordnet, wie im Folgenden detaillierter beschrieben wird.

Die erste Warnvorrichtung 13 umfasst eine Mehrzahl von, insbesondere vier, Eckleuchten 17, welche an Ecken 19 des Kabinendachs 15 angeordnet sind. Aufgrund der in Figur 1A gezeigten Ansicht mit Blickrichtung von links auf das Flurförderzeug 1 sind in der Figur 1A nur eine erste Eckleuchte 17, welcher an der vorderen, linken Ecke 19 des Kabinendachs 15 angeordnet ist, und eine zweite Eckleuchte 17, welche an der hinteren, linken Ecke 19 des Kabinendachs 15 angeordnet ist, gezeigt. Eine an der vorderen, rechten Ecke 19 des Kabinendachs 15 angeordnete dritte Eckleuchte 17 und eine an der hinteren rechten Ecke 19 des Kabinendachs 15 angeordnete vierte Eckleuchte 17 sind in der Figur 1A nicht gezeigt. Die Eckleuchten 17 sind insbesondere Eckblitzleuchten 17, welche ausgebildet sind, jeweils ein Blitzsignal auszugeben.

Die erste Warnvorrichtung 13 umfasst ferner eine Mehrzahl von, insbesondere zwei, Zonenleuchten 21, welche an Lateralseiten 23 des Kabinendachs 15 der Bedienpersonkabine 7 des Flurförderzeugs 1 angeordnet und ausgebildet sind, seitlich neben dem Flurförderzeug 1 eine Lichtprojektion 25 auf eine Fahrbahn 27 zu projizieren, wie in der Figur 1B dargestellt ist.

Aufgrund der in Figur 1A gewählten Ansicht ist in der Figur 1A nur eine erste Zonenleuchte 21 gezeigt, welche an einer ersten Lateralseite 23 des Kabinendachs 15 angeordnet und ausgebildet ist, an einer ersten Seite des Flurförderzeugs 1 seitlich neben dem Flurförderzeug 1 eine Lichtprojektion 25 auf die Fahrbahn 27 zu projizieren. Die zweite Zonenleuchte 21, welche an einer der ersten Lateralseite 23 gegenüberliegenden zweiten Lateralseite 23 des Kabinendachs 15 angeordnet und ausgebildet ist, an einer der ersten Seite gegenüberliegenden zweiten Seite des Flurförderzeugs 1 seitlich neben dem Flurförderzeug 1 eine Lichtprojektion 25 auf die Fahrbahn 27 zu projizieren ist in der Figur 1A nicht dargestellt.

Die erste Warnvorrichtung 13 umfasst ferner eine Fahrzeugkonturleuchte 29, welche an einer Rückseite 31 des Kabinendachs 15 der Bedienpersonkabine 7 des Flurförderzeugs 1 angeordnet und ausgebildet ist, rückseitig hinter dem Flurförderzeug 1 eine Lichtprojektion 25 auf eine Fahrbahn 27 zu projizieren, wie dies beispielsweise in der Figur 1B dargestellt ist.

Wie aus der Figur 1B hervorgeht, erzeugen die beiden an den Lateralseiten 23 des Kabinendachs 15 angeordneten Zonenleuchten 21, sowie die an der Rückseite 31 des Kabinendachs 15 angeordnete Fahrzeugkonturleuchte 29 eine Lichtprojektion 25 auf der Fahrbahn 27, welche das Flurförderzeug 1 in einem gewissen Abstand zumindest abschnittsweise umläuft. Dadurch kann Personen, welche sich in der Umgebung des Flurförderzeugs 1 aufhalten, ein sich um das Flurförderzeug 1 erstreckender Gefährdungsperimeter wirksam visuell auf der Fahrbahn 27 angezeigt werden.

Das Flurförderzeug 1 umfasst ferner eine als akustische Warnvorrichtung ausgebildete zweite Warnvorrichtung 33, welche ausgebildet ist, zumindest ein akustisches Warnsignal auszugeben, welches von einer Person in einer Umgebung des Flurförderzeugs 1 akustisch wahrnehmbar ist.

Wie aus der Figur 1A zu entnehmen ist, ist die zweite Warnvorrichtung 33 insbesondere nicht an dem Kabinendach 15 der Bedienpersonkabine 7 des Flurförderzeugs 1 angeordnet, sondern ist die zweite Warnvorrichtung 33 an einer Rückseite 35 des Flurförderzeugs 1 angeordnet, insbesondere an einer Rückseite 35 eines Antriebsteils 37 des Flurförderzeugs 1. Insbesondere umfasst die zweite Warnvorrichtung 33 einen Lautsprecher, welcher ausgebildet ist, das zumindest eine akustische Warnsignal auszugeben.

Durch die Vielzahl der Leuchten 17, 21, 29 der ersten Warnvorrichtung 13 und durch die zweite Warnvorrichtung 33 kann eine Vielzahl von unterschiedlichen Kombinationen von optischen und/oder akustischen Warnsignalen emittiert werden, welche Personen in der Umgebung des Flurförderzeugs 1 auf unterschiedlichste Betriebszustände, bzw. Fahrsituationen des Flurförderzeugs 1 hinweisen, so dass eine besonders effektive Vermeidung von Unfällen erreicht werden kann.

Im Folgenden wird lediglich beispielhaft auf exemplarische Betriebszustände des Flurförderzeugs 1 eingegangen.

Als erster exemplarischer Betriebszustand wird der Ruhezustand des Flurförderzeugs 1 betrachtet, in welchem lediglich die Bedienperson auf dem Fahrersitz 9 des Flurförderzeugs 1 sitzt und eine Feststellbremse des Flurförderzeugs 1 die Räder des Flurförderzeugs 1 blockiert.

Das Flurförderzeug 1 weist hierbei einen in Figur 1A und 1B nicht dargestellten Sitzsensor auf, welcher ausgebildet ist, die auf dem Fahrersitz 9 sitzende Bedienperson zu erfassen und ein elektrisches Sitzsensorsignal auszugeben, welches auf die auf dem Fahrersitz 9 sitzende Bedienperson hinweist. Der Sitzsensor umfasst beispielweise einen Sensor, welchen eine Verformung, bzw. Verlagerung zumindest einer Sitzfeder des Fahrersitzes 9, erfasst, um eine auf dem Fahrersitz 9 sitzende Bedienperson zu erfassen.

Das Flurförderzeug 1 weist ferner eine Feststellbremse zum Blockieren von Rädern des Flurförderzeugs 1 in einem stehenden Zustand des Flurförderzeugs 1 auf. Das Flurförderzeug 1 weist einen Feststellbremsensensor auf, welcher ausgebildet ist, einen Schaltzustand der Feststellbremse zu erfassen und ein elektrisches Feststellbremsensensorsignal auszugeben, das auf den Schaltzustand der Feststellbremse hinweist.

Eine in Figur 1A lediglich schematisch dargestellte Steuerungseinrichtung 39 des Flurförderzeugs 1 ist ausgebildet, die erste Warnvorrichtung 13 und/oder die zweite Warnvorrichtung 33 in Abhängigkeit von der auf dem Fahrersitz 9 sitzenden Bedienperson auf der Basis des von dem Sitzsensor ausgegebenen Sitzsensorsignals und in Abhängigkeit von dem erfassten Schaltzustand der Feststellbremse auf Basis des Feststellbremsensensorsignals zu steuern.

Die Steuerungseinrichtung 39 ist hierbei insbesondere ausgebildet, die Zonenleuchten 21 zum Ausgeben einer konstant leuchtenden Lichtprojektion 25 auf der Fahrbahn 27, und die Fahrzeugkonturleuchte 29 zum Ausgeben einer konstant leuchtenden Lichtprojektion 25 auf der Fahrbahn 27 als optische Warnsignale in Abhängigkeit von der auf dem Fahrersitz 9 sitzenden Bedienperson auf der Basis des von dem Sitzsensor ausgegebenen Sitzsensorsignals und in Abhängigkeit von dem erfassten Schaltzustand der Feststellbremse auf Basis des Feststellbremsensensorsignals zu steuern.

In dem ersten exemplarischen Betriebszustand werden beispielweise die zweite Warnvorrichtung 33 und die Eckleuchten 17 der optischen Warnvorrichtung 13 nicht aktiviert.

In einem zweiten exemplarischen Betriebszustand wird der fahrbereite Zustand des Flurförderzeugs 1 betrachtet, in welchem die Bedienperson weiterhin auf dem Fahrersitz 9 des Flurförderzeugs 1 sitzt, jedoch die Feststellbremse des Flurförderzeugs 1 gelöst wurde und die Räder des Flurförderzeugs 1 nicht mehr blockiert. In dem zweiten exemplarischen Betriebszustand befindet sich ein in Figur 1A nicht dargestellter Fahrrichtungsgeber des Flurförderzeugs 1 in einer Neutralstellung.

Der Fahrrichtungsgeber des Flurförderzeugs 1 ist insbesondere als ein Schalthebel ausgebildet, und kann durch die Betriebsperson in eine Neutralstellung, in eine Vorwärtsfahrstellung und/oder in eine Rückwärtsfahrstellung bewegt werden, um die Fahrrichtung des Flurförderzeugs 1 vorzugeben.

Das Flurförderzeug 1 weist einen in Figur 1A nicht dargestellten Fahrrichtungssensor auf, welcher ausgebildet ist, einen Schaltzustand des Fahrrichtungsgebers zu erfassen und ein elektrisches Fahrrichtungssensorsignal auszugeben, welches auf den erfassten Schaltzustand des Fahrrichtungsgebers hinweist,

Die Steuerungseinrichtung 39 ist hierbei insbesondere ausgebildet, die Zonenleuchten 21 zum Ausgeben einer konstant leuchtenden Lichtprojektion 25 auf der Fahrbahn 27, die Fahrzeugkonturleuchte 29 zum Ausgeben einer konstant leuchtenden Lichtprojektion 25 auf der Fahrbahn 27, und die Eckleuchten 17 zum Ausgeben von pulsierenden Lichtsignalen als optische Warnsignale in Abhängigkeit von der auf dem Fahrersitz 9 sitzenden Bedienperson auf der Basis des von dem Sitzsensor ausgegebenen Sitzsensorsignals und in Abhängigkeit von dem erfassten Schaltzustand der Feststellbremse auf Basis des Feststellbremsensensorsignals und in Abhängigkeit von dem erfassten Schaltzustand des Fahrrichtungsgebers, insbesondere in Abhängigkeit von der erfassten Neutralstellung des Fahrrichtungsgebers, auf Basis des elektrischen Fahrrichtungssensorsignals zu steuern.

Zusätzlich zu der konstant leuchtenden Lichtprojektion 25 auf der Fahrbahn 27 wird in dem zweiten Betriebszustand durch das pulsierende Leuchten der Eckleuchten 17 Personen in der Umgebung des Flurförderzeugs 1 angezeigt, dass das Flurförderzeug 1 fahrbereit ist.

In dem zweiten exemplarischen Betriebszustand wird beispielweise die akustische Warnvorrichtung 33 durch die Steuerungseinrichtung 39 nicht aktiviert.

In einem dritten exemplarischen Betriebszustand wird der stehende Zustand des Flurförderzeugs 1 unmittelbar vor einer Vorwärts- oder Rückwärtsfahrt betrachtet, in welchem die Bedienperson weiterhin auf dem Fahrersitz 9 des Flurförderzeug 1 sitzt, die Feststellbremse des Flurförderzeugs 1 weiterhin gelöst ist und die Räder des Flurförderzeugs 1 nicht mehr blockiert, und in welchem sich der Fahrrichtungsgeber des Flurförderzeugs 1 in einer Vorwärtsfahrtstellung oder in einer Rückwärtsfahrstellung befindet.

In dem dritten exemplarischen Betriebszustand bewegt sich jedoch das Flurförderzeug 1 nicht.

Die Steuerungseinrichtung 39 ist hierbei insbesondere ausgebildet, die Zonenleuchten 21 zum Ausgeben einer konstant leuchtenden Lichtprojektion 25 auf der Fahrbahn 27, die Fahrzeugkonturleuchte 29 zum Ausgeben einer konstant leuchtenden Lichtprojektion 25 auf der Fahrbahn 27, und die Eckleuchten 17 zum Ausgeben von niederfrequent blinkenden Lichtsignalen als optische Warnsignale in Abhängigkeit von der auf dem Fahrersitz 9 sitzenden Bedienperson auf der Basis des von dem Sitzsensor ausgegebenen Sitzsensorsignals und in Abhängigkeit von dem erfassten Schaltzustand der Feststellbremse auf Basis des Feststellbremsensensorsignals und in Abhängigkeit von dem erfassten Schaltzustand des Fahrrichtungsgebers, insbesondere in Abhängigkeit der erfassten Vorwärtsfahrtstellung oder Rückwärtsfahrtstellung des Fahrrichtungsgebers, auf Basis des elektrischen Fahrrichtungssensorsignals zu steuern.

Insbesondere kann die Steuerungseinrichtung 39 bei einer erfassten Vorwärtsfahrtstellung des Fahrrichtungsgebers lediglich die beiden vorderen Eckleuchten 17 zum Ausgeben von niederfrequent blinkenden Lichtsignalen aktivieren. Insbesondere kann die Steuerungseinrichtung 39 bei einer erfassten Rückwärtsfahrtstellung des Fahrrichtungsgebers lediglich die beiden hinteren Eckleuchten 17 zum Ausgeben von niederfrequent blinkenden Lichtsignalen aktivieren.

Zusätzlich zu der konstant leuchtenden Lichtprojektion 25 auf der Fahrbahn 27 wird im dritten Betriebszustand durch die niederfrequent blinkenden Lichtsignale der Eckleuchten 17 Personen in der Umgebung des Flurförderzeugs 1 gezeigt, dass das Flurförderzeug 1 vor dem Beginn einer Vorwärtsfahrt oder einer Rückwärtsfahrt steht.

In dem dritten exemplarischen Betriebszustand wird beispielweise die zweite Warnvorrichtung 33 durch die Steuerungseinrichtung 39 nicht aktiviert.

In einem vierten exemplarischen Betriebszustand wird die Anfahrt des Flurförderzeugs 1 aus dem Stand in einer Vorwärts- oder Rückwärtsfahrt betrachtet.

Das Flurförderzeug 1 weist einen in Figur 1A nicht dargestellten Fahrantrieb zum Antreiben des Flurförderzeugs 1 auf, wobei das Flurförderzeug 1 einen Fahrgeber, insbesondere ein Pedal, zum Aktivieren des Fahrantriebs aufweist, wobei das Flurförderzeug 1 einen Fahrgebersensor aufweist, welcher ausgebildet ist, eine Aktivierung des Fahrgebers zu erfassen und ein elektrisches Fahrgebersensorsignal auszugeben, das auf die Aktivierung des Fahrgebers hinweist.

Die Steuerungseinrichtung 39 ist hierbei ausgebildet, die erste Warnvorrichtung 13 zum Ausgeben des zumindest einen ersten Warnsignals und die zweite Warnvorrichtung 33 zum Ausgeben des zumindest einen zweiten Warnsignals in Abhängigkeit von dem erfassten Schaltzustand des Fahrrichtungsgebers auf der Basis des Fahrrichtungssensorsignals, und in Abhängigkeit von der erfassten Aktivierung des Fahrgebers auf Basis des Fahrgebersensorsignals zu steuern.

Insbesondere ist die Steuerungseinrichtung 39 ausgebildet ist, die erste Warnvorrichtung 13 zum Ausgeben des zumindest einen ersten Warnsignals und die zweite Warnvorrichtung 33 zum Ausgeben eines zeitlich begrenzten zweiten Warnsignals, anzusteuern, wenn durch den Fahrrichtungssensor eine Änderung des Schaltzustands des Fahrrichtungsgebers, insbesondere ein Wechsel von Rückwärtsfahrstellung in Vorwärtsfahrstellung oder ein Wechsel von Vorwärtsfahrstellung in Rückwärtsfahrstellung des Fahrrichtungsgebers, erfasst wird, und wenn durch den Fahrgebersensor eine Aktivierung des Fahrgebers des Flurförderzeugs 1 erfasst wird.

Die Steuerungseinrichtung 39 ist hierbei insbesondere ausgebildet, die Eckleuchten 17 zum Ausgeben eines Blitzsignals, die Zonenleuchten 21 zum Ausgeben einer blinkenden Lichtprojektion 25 auf der Fahrbahn 27, und die Fahrzeugkonturleuchte 29 zum Ausgeben einer blinkenden Lichtprojektion 25 auf der Fahrbahn 27 als optische Warnsignale anzusteuern.

Insbesondere kann die Steuerungseinrichtung 39 bei einer erfassten Vorwärtsfahrtstellung des Fahrrichtungsgebers lediglich die beiden vorderen Eckleuchten 17 zum Ausgeben des Blitzsignals aktivieren. Insbesondere kann die Steuerungseinrichtung 39 bei einer erfassten Rückwärtsfahrtstellung des Fahrrichtungsgebers lediglich die beiden hinteren Eckleuchten 17 zum Ausgeben des Blitzsignals aktivieren.

Die Steuerungseinrichtung 39 ist hierbei insbesondere ferner ausgebildet, die zweite Warnvorrichtung 33 zum Ausgeben eines zeitlich begrenzten akustischen Anfahrtssignals zu steuern.

Insbesondere ist die Steuerungseinrichtung 39 ferner ausgebildet den vierten Betriebszustand nur nach einem Stillstand des Flurförderzeugs 1 von mehr als fünf Sekunden zu aktivieren, um eine übermäßige visuelle und akustische Beeinträchtigung von Personen in der Nähe des Flurförderzeugs 1 bei einem Rangiervorgang zu vermeiden.

In einem fünften exemplarischen Betriebszustand wird die Vorwärts- oder Rückwärtsfahrt des Flurförderzeugs 1 betrachtet.

Die Steuerungseinrichtung 39 ist ausgebildet, die erste Warnvorrichtung 13 zum Ausgeben des zumindest einen ersten Warnsignals und/oder die zweite Warnvorrichtung 33 zum Ausgeben des zumindest einen zweiten Warnsignals in Abhängigkeit von dem erfassten Schaltzustand des Fahrrichtungsgebers auf der Basis des Fahrrichtungssensorsignals, und in Abhängigkeit von der erfassten Aktivierung des Fahrgebers auf Basis des Fahrgebersensorsignals zu steuern.

Die Steuerungseinrichtung 39 ist ausgebildet, die erste Warnvorrichtung 13 zum Ausgeben des zumindest einen ersten Warnsignals und die zweite Warnvorrichtung 33 zum Ausgeben eines konstanten zweiten Warnsignals anzusteuern, wenn durch den Fahrrichtungssensor ein Schaltzustand des Fahrrichtungsgebers, insbesondere eine Vorwärtsfahrstellung und/oder eine Rückwärtsfahrstellung des Fahrrichtungsgebers erfasst wird, und wenn durch den Fahrgebersensor eine Aktivierung des Fahrgebers des Flurförderzeugs 1 erfasst wird, wobei die Steuerungseinrichtung 39 insbesondere ausgebildet ist, die Eckleuchten 17 zum Ausgeben eines Blitzsignals, die Zonenleuchten 21 zum Ausgeben einer konstant leuchtenden Lichtprojektion 25 auf der Fahrbahn 27, die Fahrzeugkonturleuchte 29 zum Ausgeben einer konstant leuchtenden Lichtprojektion 25 auf der Fahrbahn 27 als optische Warnsignale anzusteuern.

Hierbei weist das Flurförderzeug 1 insbesondere einen Fahrgeschwindigkeitssensor auf, welcher ausgebildet ist, die Fahrgeschwindigkeit des Flurförderzeugs 1 zu erfassen und ein elektrisches Fahrgeschwindigkeitssensorsignal auszugeben, das auf die erfasste Fahrgeschwindigkeit des Flurförderzeugs 1 hinweist. Die Steuerungseinrichtung 39 ist hierbei insbesondere ausgebildet, die erste Warnvorrichtung 13 zum Ausgeben des zumindest einen ersten Warnsignals und/oder die zweite Warnvorrichtung 33 zum Ausgeben des zumindest einen zweiten Warnsignals in Abhängigkeit von dem erfassten Schaltzustand des Fahrrichtungsgebers auf der Basis des Fahrrichtungssensorsignals, und in Abhängigkeit von der erfassten Fahrgeschwindigkeit des Flurförderzeugs 1 auf der Basis des Fahrgeschwindigkeitssensorsignals, und in Abhängigkeit von der erfassten Aktivierung des Fahrgebers auf Basis des Fahrgebersensorsignals zu steuern.

Somit kann eine Geschwindigkeitsabhängige Anpassung der ausgegebenen akustischen optischen und akustischen Warnsignale erreicht werden, indem beispielsweise bei sich erhöhender Fahrgeschwindigkeit die Blinkfrequenz der Eckleuchten 17, bzw. die Lautstärke des akustischen Warnsignals erhöht wird.

In einem sechsten exemplarischen Betriebszustand wird eine Gefahrensituation des Flurförderzeugs 1 betrachtet.

Hierbei weist das Flurförderzeug 1 eine in Figur 1A und Figur 1B nicht dargestellte Personenerfassungseinrichtung zum Erfassen einer Person in der Umgebung des Flurförderzeugs 1 auf, welche ausgebildet ist, ein elektrisches Personensensorsignal auszugeben, das auf die erfasste Person in der Umgebung des Flurförderzeugs 1 hinweist.

Die Steuerungseinrichtung 39 ist ausgebildet, die erste Warnvorrichtung 13 zum Ausgeben des zumindest einen ersten Warnsignals und die zweite Warnvorrichtung 33 zum Ausgeben des zumindest einen zweiten Warnsignals in Abhängigkeit von der erfassten Person in der Umgebung des Flurförderzeugs 1 auf der Basis des Personensensorsignals zu steuern.

Die Personenerfassungseinrichtung weist insbesondere eine Kommunikationsschnittstelle auf, welche ausgebildet ist, ein Personensignal von einer weiteren Kommunikationsschnittstelle der Person über ein Kommunikationsnetzwerk zu empfangen, wobei die Kommunikationsschnittstelle und die weitere Kommunikationsschnittstelle insbesondere Funkkommunikationsschnittstellen, insbesondere WLAN-Kommunikationsschnittstellen, oder Bluetooth-Kommunikationsschnittstellen oder 5G-Kommunikationsschnittstellen umfassen; oder wobei die Personenerfassungseinrichtung einen Ultraschallempfänger zum Empfangen eines von einem Ultraschallemitter der Person emittierten Ultraschallsignals umfasst; oder wobei die Personenerfassungseinrichtung einen Radarempfänger zum Empfangen eines von einem Radaremitter der Person emittierten Radarsignals umfasst.

Die Steuerungseinrichtung 39 ist hierbei ausgebildet ist, die zweite Warnvorrichtung 33 zum Ausgeben des zumindest einen zweiten Warnsignals und die erste Warnvorrichtung 13 zum Ausgeben des zumindest einen ersten Warnsignals anzusteuern, wenn durch die Personenerfassungseinrichtung eine Person in der Umgebung des Flurförderzeugs 1 erfasst wird, wobei die Steuerungseinrichtung 39 insbesondere ausgebildet ist, die Eckleuchten 17 zum Ausgeben eines Blinksignals, die Zonenleuchten 21 zum Ausgeben einer blinkenden Lichtprojektion 25 auf der Fahrbahn 27, und die Fahrzeugkonturleuchte 29 zum Ausgeben einer blinkenden Lichtprojektion 25 auf der Fahrbahn 27 als optische Warnsignale anzusteuern.

Somit wird durch die Personenerfassungseinrichtung sichergestellt, dass eine sich dem Flurförderzeug 1 nähernde Person wirksam erfasst wird, und zur Gefahrvermeidung eine Vielzahl von optischen und akustischen Warnsignalen emittiert wird, welche eine Kollision zwischen der Person und dem Flurförderzeug 1 verhindern soll.

Durch das erfindungsgemäße Flurförderzeug 1 können relevante Fahrzustände des Flurförderzeugs 1 in der Umgebung des Flurförderzeugs 1 unmittelbar kenntlich gemacht werden, so dass Personen im Umfeld des Flurförderzeugs 1 unmittelbar und durch eine eindeutig wiedererkennbare Signalgebung informiert sowie gewarnt werden.

Zudem kann ein flottenumfassendes und einheitliches System von optischen und akustischen Warnsignalen für verschiedene Fahrzeugtypen von Flurförderzeugen 1 an verschiedenen Standorten bereitgestellt werden.

Zudem wird eine eindeutige und einfache Warnung vor potentiellen Gefährdungen, die mit dem Betriebszustand des Flurförderzeugs 1 korreliert sind, sichergestellt.

Figur 2 zeigt eine schematische Darstellung eines Verfahrens zum Ausgeben von zumindest einem Warnsignal eines Flurförderzeugs gemäß einer Ausführungsform der vorliegenden Erfindung.

Das Verfahren 50 weist als einen ersten Verfahrensschritt das Erfassen 51 einer Fahrrichtung des Flurförderzeugs 1 durch den Fahrrichtungssensor, und das Ausgeben 53 eines elektrischen Fahrrichtungssensorsignals durch den Fahrrichtungssensor auf, wobei das elektrische Fahrrichtungssensorsignal auf die erfasste Fahrrichtung des Flurförderzeugs 1 hinweist.

Das Verfahren 50 weist alternativ oder zusätzlich als einen zweiten Verfahrensschritt das Erfassen 55 einer Betriebsbereitschaft des Flurförderzeugs 1 durch den Erfassungssensor; und das Ausgeben 57 eines elektrischen Erfassungssensorsignals durch den Erfassungssensor auf, wobei das elektrische Erfassungssensorsignal auf die Betriebsbereitschaft des Flurförderzeugs 1 hinweist.

Das Verfahren 50 weist ferner das Steuern 59 der ersten Warnvorrichtung 13 zum Ausgeben des zumindest einen ersten Warnsignals und/oder der zweiten Warnvorrichtung 33 zum Ausgeben des zumindest einen zweiten Warnsignals in Abhängigkeit von der erfassten Fahrrichtung des Flurförderzeugs 1 auf der Basis des Fahrrichtungssensorsignals, und/oder in Abhängigkeit von der Betriebsbereitschaft des Flurförderzeugs 1 auf der Basis des Erfassungssensorsignals durch die Steuerungseinrichtung 39, auf.

### Bezugszeichenliste

- 1: Flurförderzeug
- 3: Hubmast
- 5: Lastaufnahmemittel
- 7: Bedienpersonkabine
- 9: Fahrersitz
- 11: Lenkvorrichtung
- 13: Erste Warnvorrichtung
- 15: Kabinendach
- 17: Eckleuchten
- 19: Ecke des Kabinendachs
- 21: Zonenleuchte
- 23: Lateralseite des Kabinendachs
- 25: Lichtprojektion
- 27: Fahrbahn
- 29: Fahrzeugkonturleuchte
- 31: Rückseite des Kabinendachs
- 33: Zweite Warnvorrichtung
- 35: Rückseite des Flurförderzeugs
- 37: Antriebsteil des Flurförderzeugs
- 39: Steuerungseinrichtung
- 50: Verfahren zum Ausgeben zumindest eines Warnsignals
- 51: Verfahrensschritt: Erfassen einer Fahrrichtung des Flurförderzeugs
- 53: Verfahrensschritt: Ausgeben eines elektrischen Fahrrichtungssensorsignals
- 55: Verfahrensschritt: Erfassen einer Betriebsbereitschaft des Flurförderzeugs
- 57: Verfahrensschritt: Ausgeben eines elektrischen Erfassungssensorsignals durch den Erfassungssensor
- 59: Verfahrensschritt: Steuern der ersten und/oder der zweiten Warnvorrichtung

## Patentansprüche

1. Flurförderzeug (1), mit folgenden Merkmalen:
einem Fahrrichtungssensor, welcher ausgebildet ist, eine Fahrrichtung des Flurförderzeugs (1) zu erfassen und ein elektrisches Fahrrichtungssensorsignal auszugeben, welches auf die erfasste Fahrrichtung des Flurförderzeugs (1) hinweist,
einem Erfassungssensor, welcher ausgebildet ist, eine Betriebsbereitschaft des Flurförderzeugs (1) zu erfassen und ein elektrisches Erfassungssensorsignal auszugeben, welches auf die Betriebsbereitschaft des Flurförderzeugs (1) hinweist,
einer ersten Warnvorrichtung (13), welche ausgebildet ist, zumindest ein erstes Warnsignal auszugeben, welches von einer Person in einer Umgebung des Flurförderzeugs (1) wahrnehmbar ist,
einer zweiten Warnvorrichtung (33), welche ausgebildet ist, zumindest ein zweites Warnsignal auszugeben, welches von einer Person in einer Umgebung des Flurförderzeugs (1) wahrnehmbar ist, und
einer Steuerungseinrichtung (39), welche ausgebildet ist, die erste Warnvorrichtung (13) zum Ausgeben des zumindest einen ersten Warnsignals und/oder die zweite Warnvorrichtung (33) zum Ausgeben des zumindest einen zweiten Warnsignals in Abhängigkeit von der erfassten Fahrrichtung des Flurförderzeugs (1) auf der Basis des Fahrrichtungssensorsignals, und/oder in Abhängigkeit von der Betriebsbereitschaft des Flurförderzeugs (1) auf der Basis des Erfassungssensorsignals zu steuern,
wobei das Flurförderzeug (1) als ein nicht autonomes oder teilautonomes Flurförderzeug ausgebildet ist, wobei der Erfassungssensor einen Sitzsensor umfasst, welcher ausgebildet ist, eine auf dem Fahrersitz des Flurförderzeugs sitzende Bedienperson des Flurförderzeugs zu erfassen, und ein elektrisches Sitzsensorsignal auszugeben, welches auf die auf dem Fahrersitz sitzende Bedienperson hinweist;
wobei die erste Warnvorrichtung (13) und/oder zweite Warnvorrichtung (33) eine optische Warnvorrichtung (13, 33) umfasst, wobei die optische Warnvorrichtung (13, 33) eine Mehrzahl von Eckleuchten (17) umfasst, welche an Ecken (19) eines Kabinendachs (15) einer Bedienpersonkabine (7) des Flurförderzeugs (1) angeordnet sind; und
wobei die optische Warnvorrichtung (13, 33) eine Mehrzahl von Zonenleuchten (21) umfasst, welche an Lateralseiten (23) des Kabinendachs (15) der Bedienpersonkabine (7) des Flurförderzeugs (1) angeordnet und ausgebildet sind, seitlich neben dem Flurförderzeug (1) eine Lichtprojektion (25) auf eine Fahrbahn (27) zu projizieren; und
wobei die optische Warnvorrichtung (13, 33) eine Fahrzeugkonturleuchte (29) umfasst, welche an einer Rückseite (31) des Kabinendachs (15) der Bedienpersonkabine (7) des Flurförderzeugs (1) angeordnet und ausgebildet ist, rückseitig hinter dem Flurförderzeug (1) eine Lichtprojektion (25) auf die Fahrbahn (27) zu projizieren.

2. Flurförderzeug (1) nach Anspruch 1, wobei das Flurförderzeug (1) eine Feststellbremse zum Blockieren von Rädern des Flurförderzeugs (1) in einem stehenden Zustand des Flurförderzeugs (1) aufweist, wobei das Flurförderzeug (1) einen Feststellbremsensensor aufweist, welcher ausgebildet ist, einen Schaltzustand der Feststellbremse zu erfassen und ein elektrisches Feststellbremsensensorsignal auszugeben, das auf den Schaltzustand der Feststellbremse hinweist, und
wobei die Steuerungseinrichtung (39) ausgebildet ist, die erste Warnvorrichtung (13) zum Ausgeben des zumindest einen ersten Warnsignals und/oder die zweite Warnvorrichtung (33) zum Ausgeben des zumindest einen zweiten Warnsignals in Abhängigkeit von der erfassten Fahrrichtung des Flurförderzeugs (1) auf der Basis des Fahrrichtungssensorsignals, und/oder in Abhängigkeit von der Betriebsbereitschaft des Flurförderzeugs (1) auf der Basis des Erfassungssensorsignals, und/oder in Abhängigkeit von dem erfassten Schaltzustand der Feststellbremse auf Basis des Feststellbremsensensorsignals zu steuern.

3. Flurförderzeug (1) nach Anspruch 1 oder 2, wobei das Flurförderzeug (1) einen Fahrantrieb zum Antreiben des Flurförderzeugs (1) aufweist, wobei das Flurförderzeug (1) einen Fahrgeber, insbesondere ein Pedal, zum Aktivieren des Fahrantriebs aufweist, wobei das Flurförderzeug (1) einen Fahrgebersensor aufweist, welcher ausgebildet ist, eine Aktivierung des Fahrgebers zu erfassen und ein elektrisches Fahrgebersensorsignal auszugeben, das auf die Aktivierung des Fahrgebers hinweist, und
wobei die Steuerungseinrichtung (39) ausgebildet ist, die erste Warnvorrichtung (13) zum Ausgeben des zumindest einen ersten Warnsignals und/oder die zweite Warnvorrichtung (33) zum Ausgeben des zumindest einen zweiten Warnsignals in Abhängigkeit von der erfassten Fahrrichtung des Flurförderzeugs (1) auf der Basis des Fahrrichtungssensorsignals, und/oder in Abhängigkeit von der Betriebsbereitschaft des Flurförderzeugs (1) auf der Basis des Erfassungssensorsignals, und/oder in Abhängigkeit von der erfassten Aktivierung des Fahrgebers auf Basis des Fahrgebersensorsignals, und/oder insbesondere in Abhängigkeit von dem erfassten Schaltzustand der Feststellbremse auf Basis des Feststellbremsensensorsignals zu steuern.

4. Flurförderzeug (1) nach einem der vorangehenden Ansprüche, wobei das Flurförderzeug (1) einen Fahrantrieb zum Antreiben des Flurförderzeugs (1) mit einer Fahrgeschwindigkeit aufweist, wobei das Flurförderzeug (1) einen Fahrgeschwindigkeitssensor aufweist, welcher ausgebildet ist, die Fahrgeschwindigkeit des Flurförderzeugs (1) zu erfassen und ein elektrisches Fahrgeschwindigkeitssensorsignal auszugeben, das auf die erfasste Fahrgeschwindigkeit des Flurförderzeugs (1) hinweist, und
wobei die Steuerungseinrichtung (39) ausgebildet ist, die erste Warnvorrichtung (13) zum Ausgeben des zumindest einen ersten Warnsignals und/oder die zweite Warnvorrichtung (33) zum Ausgeben des zumindest einen zweiten Warnsignals in Abhängigkeit von der erfassten Fahrrichtung des Flurförderzeugs (1) auf der Basis des Fahrrichtungssensorsignals, und/oder in Abhängigkeit von der Betriebsbereitschaft des Flurförderzeugs (1) auf der Basis des Erfassungssensorsignals, und/oder in Abhängigkeit von der erfassten Fahrgeschwindigkeit des Flurförderzeugs (1) auf der Basis des Fahrgeschwindigkeitssensorsignals, und/oder insbesondere in Abhängigkeit von dem erfassten Schaltzustand der Feststellbremse auf Basis des Feststellbremsensensorsignals, und/oder insbesondere in Abhängigkeit von der erfassten Aktivierung des Fahrgebers auf Basis des Fahrgebersensorsignals zu steuern.

5. Flurförderzeug (1) nach einem der vorangehenden Ansprüche, wobei die optische Warnvorrichtung (13, 33) vier Eckleuchten (17) umfasst, welche an Ecken (19) des Kabinendachs (15) der Bedienpersonkabine (7) des Flurförderzeugs (1) angeordnet sind; und
wobei die optische Warnvorrichtung (13, 33) zwei Zonenleuchten (21) umfasst, welche an Lateralseiten (23) des Kabinendachs (15) der Bedienpersonkabine (7) des Flurförderzeugs (1) angeordnet und ausgebildet sind, seitlich neben dem Flurförderzeug (1) eine Lichtprojektion (25) auf die Fahrbahn (27) zu projizieren.

6. Flurförderzeug (1) nach Anspruch 5, wobei die Eckleuchten, eine erste Eckleuchte (17), welche an einer vorderen linken Ecke (19) des Kabinendachs (15) angeordnet ist, eine zweite Eckleuchte (17), welche an einer vorderen rechten Ecke (19) des Kabinendachs (15) angeordnet ist, eine dritte Eckleuchte (17), welche an einer hinteren linken Ecke (19) des Kabinendachs (15) angeordnet ist, und eine vierte Eckleuchte (17), welche an einer hinteren rechte Ecke (19) des Kabinendachs (15) angeordnet ist, umfasst; und/oder
wobei die Zonenleuchten (21) eine erste Zonenleuchte (21) umfassen, welche an einer ersten Lateralseite (23) des Kabinendachs (15) angeordnet und ausgebildet ist, an einer ersten Seite des Flurförderzeugs (1) seitlich neben dem Flurförderzeug (1) eine Lichtprojektion (25) auf die Fahrbahn (27) zu projizieren, und wobei die Zonenleuchten (21) eine zweite Zonenleuchte (21) umfassen, welche an einer der ersten Lateralseite (23) gegenüberliegenden zweiten Lateralseite (23) des Kabinendachs (15) angeordnet und ausgebildet ist, an einer der ersten Seite gegenüberliegenden zweiten Seite des Flurförderzeugs (1) seitlich neben dem Flurförderzeug (1) eine Lichtprojektion (25) auf die Fahrbahn (27) zu projizieren.

7. Flurförderzeug (1) nach einem der vorangehenden Ansprüche, wobei die erste Warnvorrichtung (31) und/oder die zweite Warnvorrichtung (33) eine akustische Warnvorrichtung (33) umfasst, wobei die akustische Warnvorrichtung (31, 33) insbesondere einen Lautsprecher umfasst, welcher ausgebildet ist, das zumindest eine akustische Warnsignal auszugeben, wobei der Lautsprecher insbesondere an einer Rückseite (35) des Flurförderzeugs (1) angeordnet ist.

8. Flurförderzeug (1) nach einem der vorangehenden Ansprüche, wobei das Flurförderzeug (1) eine Personenerfassungseinrichtung zum Erfassen einer Person in der Umgebung des Flurförderzeugs (1) aufweist und ausgebildet ist, ein elektrisches Personensensorsignal auszugeben, das auf die erfasste Person in der Umgebung des Flurförderzeugs (1) hinweist, und
wobei die Steuerungseinrichtung (39) ausgebildet ist, die erste Warnvorrichtung (13) zum Ausgeben des zumindest einen ersten Warnsignals und/oder die zweite Warnvorrichtung (33) zum Ausgeben des zumindest einen zweiten Warnsignals in Abhängigkeit von der erfassten Fahrrichtung des Flurförderzeugs auf der Basis des Fahrrichtungssensorsignals, und/oder in Abhängigkeit von der Betriebsbereitschaft des Flurförderzeugs (1) auf der Basis des Erfassungssensorsignals, und/oder in Abhängigkeit von der erfassten Person in der Umgebung des Flurförderzeugs (1) auf der Basis des Personensensorsignals, und/oder insbesondere in Abhängigkeit von der erfassten Fahrgeschwindigkeit des Flurförderzeugs (1) auf der Basis des Fahrgeschwindigkeitssensorsignals, und/oder insbesondere in Abhängigkeit von dem erfassten Schaltzustand der Feststellbremse auf Basis des Feststellbremsensensorsignals, und/oder insbesondere in Abhängigkeit von der erfassten Aktivierung des Fahrgebers auf Basis des Fahrgebersensorsignals zu steuern.

9. Flurförderzeug (1) nach Anspruch 8, wobei die Personenerfassungseinrichtung eine Kommunikationsschnittstelle aufweist, welche ausgebildet ist, ein Personensignal von einer weiteren Kommunikationsschnittstelle der Person über ein Kommunikationsnetzwerk zu empfangen, wobei die Kommunikationsschnittstelle und die weitere Kommunikationsschnittstelle insbesondere Funkkommunikationsschnittstellen, insbesondere WLAN-Kommunikationsschnittstellen, oder Bluetooth-Kommunikationsschnittstellen oder 5G-Kommunikationsschnittstellen umfassen; oder
wobei die Personenerfassungseinrichtung einen Ultraschallempfänger zum Empfangen eines von einem Ultraschallemitter der Person emittierten Ultraschallsignals umfasst; oder
wobei die Personenerfassungseinrichtung einen Radarempfänger zum Empfangen eines von einem Radaremitter der Person emittierten Radarsignals umfasst.

10. Flurförderzeug (1) nach Anspruch 8 oder 9, wobei die Steuerungseinrichtung (39) ausgebildet ist, die zweiten Warnvorrichtung (33) zum Ausgeben des zumindest einen zweiten Warnsignals und die erste Warnvorrichtung (13) zum Ausgeben des zumindest einen ersten Warnsignals anzusteuern, wenn durch die Personenerfassungseinrichtung eine Person in der Umgebung des Flurförderzeugs (1) erfasst wird,
wobei die Steuerungseinrichtung (39) insbesondere ausgebildet ist, die Eckleuchten (17) zum Ausgeben eines Blinksignals, die Zonenleuchten (21) zum Ausgeben einer blinkenden Lichtprojektion (25) auf der Fahrbahn (27), und/oder die Fahrzeugkonturleuchte (29) zum Ausgeben einer blinkenden Lichtprojektion (25) auf der Fahrbahn (27) als optische Warnsignale anzusteuern.

11. Flurförderzeug (1) nach einem der vorangehenden Ansprüche, wobei die Steuerungseinrichtung (39) ausgebildet ist, die erste Warnvorrichtung (13) zum Ausgeben des zumindest einen ersten Warnsignals anzusteuern, wenn durch den Erfassungssensor eine Betriebsbereitschaft des Flurförderzeugs (1) erfasst wird, und wenn durch den Fahrrichtungssensor eine Fahrtrichtung des Flurförderzeugs (1), insbesondere eine Neutralstellung, eine Vorwärtsfahrstellung und/oder eine Rückwärtsfahrstellung eines Fahrrichtungsgebers erfasst wird,
wobei die Steuerungseinrichtung (39) insbesondere ausgebildet ist, die Zonenleuchten (21) zum Ausgeben einer konstant leuchtenden Lichtprojektion (25) auf der Fahrbahn (27), und/oder die Fahrzeugkonturleuchte (29) zum Ausgeben einer konstant leuchtenden Lichtprojektion (25) auf der Fahrbahn (27) als optische Warnsignale anzusteuern.

12. Flurförderzeug (1) nach einem der vorangehenden Ansprüche 2 bis 11, wobei die Steuerungseinrichtung (39) ausgebildet ist, die erste Warnvorrichtung (13) zum Ausgeben des zumindest einen ersten Warnsignals anzusteuern, wenn durch den Erfassungssensor eine Betriebsbereitschaft des Flurförderzeugs (1) erfasst wird, und wenn durch den Fahrrichtungssensor eine Fahrrichtung des Flurförderzeugs (1), insbesondere eine Vorwärtsfahrstellung und/oder eine Rückwärtsfahrstellung eines Fahrrichtungsgebers erfasst wird, und wenn durch den Feststellbremsensensor eine gelöste Feststellbremse erfasst wird,
wobei die Steuerungseinrichtung (39) insbesondere ausgebildet ist, die Eckleuchten (17) zum Ausgeben eines Blinksignals als optische Warnsignale anzusteuern.

13. Flurförderzeug (1) nach einem der vorangehenden Ansprüche, wobei das Flurförderzeug (1) einen Fahrantrieb zum Antreiben des Flurförderzeugs (1) aufweist, wobei das Flurförderzeug (1) einen Fahrgeber, insbesondere ein Pedal, zum Aktivieren des Fahrantriebs aufweist, wobei das Flurförderzeug (1) einen Fahrgebersensor aufweist, welcher ausgebildet ist, eine Aktivierung des Fahrgebers des Flurförderzeugs (1) zu erfassen und ein elektrisches Fahrgebersensorsignal auszugeben, das auf die Aktivierung des Fahrgebers hinweist, und
wobei die Steuerungseinrichtung (39) ausgebildet ist, die erste Warnvorrichtung (13) zum Ausgeben des zumindest einen ersten Warnsignals und die zweite Warnvorrichtung (33) zum Ausgeben eines zeitlich begrenzten zweiten Warnsignals, anzusteuern, wenn durch den Fahrrichtungssensor eine Änderung der Fahrrichtung, insbesondere ein Wechsel von Rückwärtsfahrstellung in Vorwärtsfahrstellung oder ein Wechsel von Vorwärtsfahrstellung in Rückwärtsfahrstellung des Fahrrichtungsgebers, erfasst wird, und wenn durch den Fahrgebersensor eine Aktivierung des Fahrgebers des Flurförderzeugs (1) erfasst wird,
wobei die Steuerungseinrichtung (39) insbesondere ausgebildet ist, die Eckleuchten (17) zum Ausgeben eines Blitzsignals, die Zonenleuchten (21) zum Ausgeben einer blinkenden Lichtprojektion (25) auf der Fahrbahn (27), und/oder die Fahrzeugkonturleuchte (29) zum Ausgeben einer blinkenden Lichtprojektion (25) auf der Fahrbahn (27) als optische Warnsignale anzusteuern.

14. Flurförderzeug (1) nach einem der vorangehenden Ansprüche, wobei das Flurförderzeug (1) einen Antrieb zum Antreiben des Flurförderzeugs (1) aufweist, wobei das Flurförderzeug (1) einen Fahrgeber, insbesondere ein Pedal, zum Aktivieren des Fahrantriebs aufweist, wobei das Flurförderzeug (1) einen Fahrgebersensor aufweist, welcher ausgebildet ist, eine Aktivierung des Fahrgebers des Flurförderzeugs (1) zu erfassen und ein elektrisches Fahrgebersensorsignal auszugeben, das auf die Aktivierung des Fahrgebers hinweist, und
wobei die Steuerungseinrichtung (39) ausgebildet ist, die erste Warnvorrichtung (13) zum Ausgeben des zumindest einen ersten Warnsignals und die zweite Warnvorrichtung (33) zum Ausgeben eines konstanten zweiten Warnsignals anzusteuern, wenn durch den Fahrrichtungssensor eine Fahrrichtung, insbesondere eine Vorwärtsfahrstellung und/oder eine Rückwärtsfahrstellung des Fahrrichtungsgebers erfasst wird, und wenn durch den Fahrgebersensor eine Aktivierung des Fahrgebers des Flurförderzeugs (1) erfasst wird,
wobei die Steuerungseinrichtung (39) insbesondere ausgebildet ist, die Eckleuchten (17) zum Ausgeben eines Blitzsignals, die Zonenleuchten (21) zum Ausgeben einer konstant leuchtenden Lichtprojektion (25) auf der Fahrbahn (27), und/oder die Fahrzeugkonturleuchte (29) zum Ausgeben einer konstant leuchtenden Lichtprojektion (25) auf der Fahrbahn (27) als optische Warnsignale anzusteuern.

15. Verfahren (50) zum Ausgeben von zumindest einem Warnsignal eines Flurförderzeugs (1), wobei das Flurförderzeug (1) eine erste Warnvorrichtung (13) aufweist, welche ausgebildet ist, zumindest ein erstes Warnsignal auszugeben, welches von einer Person in einer Umgebung des Flurförderzeugs (1) wahrnehmbar ist, wobei das Flurförderzeug (1) eine zweite Warnvorrichtung (33) aufweist, welche ausgebildet ist, zumindest ein zweites Warnsignal auszugeben, welches von einer Person in einer Umgebung des Flurförderzeugs (1) wahrnehmbar ist, wobei das Flurförderzeug (1) eine Steuerungseinrichtung (39), einen Fahrrichtungssensor und einen Erfassungssensor aufweist, und wobei das Verfahren die folgenden Merkmale umfasst:
Erfassen (51) einer Fahrrichtung des Flurförderzeugs (1) durch den Fahrrichtungssensor; Ausgeben (53) eines elektrischen Fahrrichtungssensorsignals durch den Fahrrichtungssensor, wobei das elektrische Fahrrichtungssensorsignal auf die erfasste Fahrrichtung des Flurförderzeugs (1) hinweist; und/oder
Erfassen (55) einer Betriebsbereitschaft des Flurförderzeugs (1) durch den Erfassungssensor; Ausgeben (57) eines elektrischen Erfassungssensorsignals durch den Erfassungssensor, wobei das elektrische Erfassungssensorsignals auf die Betriebsbereitschaft des Flurförderzeugs (1) hinweist; und
Steuern (59) der ersten Warnvorrichtung (13) zum Ausgeben des zumindest einen ersten Warnsignals und/oder der zweiten Warnvorrichtung (33) zum Ausgeben des zumindest einen zweiten Warnsignals in Abhängigkeit von der erfassten Fahrrichtung des Flurförderzeugs (1) auf der Basis des Fahrrichtungssensorsignals, und/oder in Abhängigkeit von der Betriebsbereitschaft des Flurförderzeugs (1) auf der Basis des Erfassungssensorsignals durch die Steuerungseinrichtung (39),
wobei das Flurförderzeug (1) als ein nicht autonomes oder teilautonomes Flurförderzeug ausgebildet ist, wobei der Erfassungssensor einen Sitzsensor umfasst, welcher ausgebildet ist, eine auf dem Fahrersitz des Flurförderzeugs sitzende Bedienperson des Flurförderzeugs zu erfassen, und ein elektrisches Sitzsensorsignal auszugeben, welches auf die auf dem Fahrersitz sitzende Bedienperson hinweist;
wobei die erste Warnvorrichtung (13) und/oder zweite Warnvorrichtung (33) eine optische Warnvorrichtung (13, 33) umfasst, wobei die optische Warnvorrichtung (13, 33) eine Mehrzahl von Eckleuchten (17) umfasst, welche an Ecken (19) eines Kabinendachs (15) einer Bedienpersonkabine (7) des Flurförderzeugs (1) angeordnet sind; und
wobei die optische Warnvorrichtung (13, 33) eine Mehrzahl von Zonenleuchten (21) umfasst, welche an Lateralseiten (23) des Kabinendachs (15) der Bedienpersonkabine (7) des Flurförderzeugs (1) angeordnet und ausgebildet sind, seitlich neben dem Flurförderzeug (1) eine Lichtprojektion (25) auf eine Fahrbahn (27) zu projizieren; und
wobei die optische Warnvorrichtung (13, 33) eine Fahrzeugkonturleuchte (29) umfasst, welche an einer Rückseite (31) des Kabinendachs (15) der Bedienpersonkabine (7) des Flurförderzeugs (1) angeordnet und ausgebildet ist, rückseitig hinter dem Flurförderzeug (1) eine Lichtprojektion (25) auf die Fahrbahn (27) zu projizieren.

## Claims

1. Industrial truck (1), having the following features:
a driving direction sensor which is configured to detect a driving direction of the industrial truck (1) and to output an electrical driving direction sensor signal which indicates the detected driving direction of the industrial truck (1),
a detection sensor which is configured to detect an operational readiness of the industrial truck (1) and to output an electrical detection sensor signal which indicates the operational readiness of the industrial truck (1),
a first warning apparatus (13) which is configured to output at least one first warning signal which can be perceived by a person in an environment of the industrial truck (1),
a second warning apparatus (33) which is configured to output at least one second warning signal which can be perceived by a person in an environment of the industrial truck (1), and
a control device (39) which is configured to control the first warning apparatus (13) to output the at least one first warning signal and/or the second warning apparatus (33) to output the at least one second warning signal as a function of the detected driving direction of the industrial truck (1) on the basis of the driving direction sensor signal, and/or as a function of the operational readiness of the industrial truck (1) on the basis of the detection sensor signal,
wherein the industrial truck (1) is configured as a non-autonomous or partially autonomous industrial truck, wherein the detection sensor comprises a seat sensor which is configured to detect an operator of the industrial truck sitting on the driver's seat of the industrial truck, and to output an electrical seat sensor signal which indicates the operator sitting on the driver's seat;
wherein the first warning apparatus (13) and/or second warning apparatus (33) comprises an optical warning apparatus (13, 33), wherein the optical warning apparatus (13, 33) comprises a plurality of corner lights (17) which are arranged at corners (19) of a cab roof (15) of an operator's cab (7) of the industrial truck (1); and
wherein the optical warning apparatus (13, 33) comprises a plurality of zone lights (21) which are arranged on lateral sides (23) of the cab roof (15) of the operator's cab (7) of the industrial truck (1) and are configured to project a light projection (25) onto a road (27) laterally adjacent to the industrial truck (1); and
wherein the optical warning apparatus (13, 33) comprises a vehicle contour light (29) which is arranged on a rear side (31) of the cab roof (15) of the operator's cab (7) of the industrial truck (1) and is configured to project a light projection (25) onto the road (27) on the rear side behind the industrial truck (1).

2. Industrial truck (1) according to Claim 1, wherein the industrial truck (1) has a parking brake for blocking wheels of the industrial truck (1) in a stationary state of the industrial truck (1), wherein the industrial truck (1) has a parking brake sensor which is configured to detect a switching state of the parking brake and to output an electrical parking brake sensor signal which indicates the switching state of the parking brake, and wherein the control device (39) is configured to control the first warning apparatus (13) to output the at least one first warning signal and/or the second warning apparatus (33) to output the at least one second warning signal as a function of the detected driving direction of the industrial truck (1) on the basis of the driving direction sensor signal, and/or as a function of the operational readiness of the industrial truck (1) on the basis of the detection sensor signal, and/or as a function of the detected switching state of the parking brake on the basis of the parking brake sensor signal.

3. Industrial truck (1) according to Claim 1 or 2, wherein the industrial truck (1) has a travel drive for driving the industrial truck (1), wherein the industrial truck (1) has an accelerator, in particular a pedal, for activating the travel drive, wherein the industrial truck (1) has an accelerator sensor which is configured to detect activation of the accelerator and to output an electrical accelerator sensor signal which indicates the activation of the accelerator, and
wherein the control device (39) is configured to control the first warning apparatus (13) to output the at least one first warning signal and/or the second warning apparatus (33) to output the at least one second warning signal as a function of the detected driving direction of the industrial truck (1) on the basis of the driving direction sensor signal, and/or as a function of the operational readiness of the industrial truck (1) on the basis of the detection sensor signal, and/or as a function of the detected activation of the accelerator on the basis of the accelerator sensor signal, and/or in particular as a function of the detected switching state of the parking brake on the basis of the parking brake sensor signal.

4. Industrial truck (1) according to one of the preceding claims, wherein the industrial truck (1) has a travel drive for driving the industrial truck (1) at a driving speed, wherein the industrial truck (1) has a driving speed sensor which is configured to detect the driving speed of the industrial truck (1) and to output an electrical driving speed sensor signal which indicates the detected driving speed of the industrial truck (1), and
wherein the control device (39) is configured to control the first warning apparatus (13) to output the at least one first warning signal and/or the second warning apparatus (33) to output the at least one second warning signal as a function of the detected driving direction of the industrial truck (1) on the basis of the driving direction sensor signal, and/or as a function of the operational readiness of the industrial truck (1) on the basis of the detection sensor signal, and/or as a function of the detected driving speed of the industrial truck (1) on the basis of the driving speed sensor signal, and/or in particular as a function of the detected switching state of the parking brake on the basis of the parking brake sensor signal, and/or in particular as a function of the detected activation of the accelerator on the basis of the accelerator sensor signal.

5. Industrial truck (1) according to one of the preceding claims, wherein the optical warning apparatus (13, 33) comprises four corner lights (17) which are arranged at corners (19) of the cab roof (15) of the operator's cab (7) of the industrial truck (1); and wherein the optical warning apparatus (13, 33) comprises two zone lights (21) which are arranged on lateral sides (23) of the cab roof (15) of the operator's cab (7) of the industrial truck (1) and are configured to project a light projection (25) onto the road (27) laterally adjacent to the industrial truck (1).

6. Industrial truck (1) according to Claim 5, wherein the corner lights comprise a first corner light (17) which is arranged at a front left corner (19) of the cab roof (15), a second corner light (17) which is arranged at a front right corner (19) of the cab roof (15), a third corner light (17) which is arranged at a rear left corner (19) of the cab roof (15), and a fourth corner light (17) which is arranged at a rear right corner (19) of the cab roof (15); and/or
wherein the zone lights (21) comprise a first zone light (21) which is arranged on a first lateral side (23) of the cab roof (15) and is configured to project a light projection (25) onto the road (27) on a first side of the industrial truck (1) laterally adjacent to the industrial truck (1), and wherein the zone lights (21) comprise a second zone light (21) which is arranged on a second lateral side (23) of the cab roof (15) opposite the first lateral side (23) and is configured to project a light projection (25) onto the road (27) on a second side of the industrial truck (1) opposite the first side laterally adjacent to the industrial truck (1).

7. Industrial truck (1) according to one of the preceding claims, wherein the first warning apparatus (31) and/or the second warning apparatus (33) comprises an acoustic warning apparatus (33), wherein the acoustic warning apparatus (31, 33) comprises in particular a loudspeaker which is configured to output the at least one acoustic warning signal, wherein the loudspeaker is arranged in particular on a rear side (35) of the industrial truck (1).

8. Industrial truck (1) according to one of the preceding claims, wherein the industrial truck (1) has a person detection device for detecting a person in the environment of the industrial truck (1) and is configured to output an electrical person sensor signal which indicates the detected person in the environment of the industrial truck (1), and
wherein the control device (39) is configured to control the first warning apparatus (13) to output the at least one first warning signal and/or the second warning apparatus (33) to output the at least one second warning signal as a function of the detected driving direction of the industrial truck on the basis of the driving direction sensor signal, and/or as a function of the operational readiness of the industrial truck (1) on the basis of the detection sensor signal, and/or as a function of the detected person in the environment of the industrial truck (1) on the basis of the person sensor signal, and/or in particular as a function of the detected driving speed of the industrial truck (1) on the basis of the driving speed sensor signal, and/or in particular as a function of the detected switching state of the parking brake on the basis of the parking brake sensor signal, and/or in particular as a function of the detected activation of the accelerator on the basis of the accelerator sensor signal.

9. Industrial truck (1) according to Claim 8, wherein the person detection device has a communication interface which is configured to receive a person signal from a further communication interface of the person via a communication network, wherein the communication interface and the further communication interface comprise in particular radio communication interfaces, in particular WLAN communication interfaces, or Bluetooth communication interfaces or 5G communication interfaces; or
wherein the person detection device comprises an ultrasonic receiver for receiving an ultrasonic signal emitted by an ultrasonic emitter of the person; or wherein the person detection device comprises a radar receiver for receiving a radar signal emitted by a radar emitter of the person.

10. Industrial truck (1) according to Claim 8 or 9, wherein the control device (39) is configured to control the second warning apparatus (33) to output the at least one second warning signal and the first warning apparatus (13) to output the at least one first warning signal if a person in the environment of the industrial truck (1) is detected by the person detection device,
wherein the control device (39) is configured in particular to control the corner lights (17) to output a flashing signal, the zone lights (21) to output a flashing light projection (25) on the road (27), and/or the vehicle contour light (29) to output a flashing light projection (25) on the road (27) as optical warning signals.

11. Industrial truck (1) according to one of the preceding claims, wherein the control device (39) is configured to control the first warning apparatus (13) to output the at least one first warning signal if an operational readiness of the industrial truck (1) is detected by the detection sensor, and if a driving direction of the industrial truck (1) is detected by the driving direction sensor, in particular a neutral position, a forward driving position and/or a reverse driving position of a driving direction indicator, wherein the control device (39) is configured in particular to control the zone lights (21) to output a constantly illuminated light projection (25) on the road (27), and/or the vehicle contour light (29) to output a constantly illuminated light projection (25) on the road (27) as optical warning signals.

12. Industrial truck (1) according to one of the preceding Claims 2 to 11, wherein the control device (39) is configured to control the first warning apparatus (13) to output the at least one first warning signal if an operational readiness of the industrial truck (1) is detected by the detection sensor, and if a driving direction of the industrial truck (1) is detected by the driving direction sensor, in particular a forward driving position and/or a reverse driving position of a driving direction indicator, and if a released parking brake is detected by the parking brake sensor,
wherein the control device (39) is configured in particular to control the corner lights (17) to output a flashing signal as optical warning signals.

13. Industrial truck (1) according to one of the preceding claims, wherein the industrial truck (1) has a travel drive for driving the industrial truck (1), wherein the industrial truck (1) has an accelerator, in particular a pedal, for activating the travel drive, wherein the industrial truck (1) has an accelerator sensor which is configured to detect activation of the accelerator of the industrial truck (1) and to output an electrical accelerator sensor signal which indicates the activation of the accelerator, and
wherein the control device (39) is configured to control the first warning apparatus (13) to output the at least one first warning signal and the second warning apparatus (33) to output a time-limited second warning signal if a change in the driving direction, in particular a switch from the reverse driving position to the forward driving position or a switch from the forward driving position to the reverse driving position of the driving direction indicator, is detected by the driving direction sensor, and if activation of the accelerator of the industrial truck (1) is detected by the accelerator sensor, wherein the control device (39) is configured in particular to control the corner lights (17) to output a flash signal, the zone lights (21) to output a flashing light projection (25) on the road (27), and/or the vehicle contour light (29) to output a flashing light projection (25) on the road (27) as optical warning signals.

14. Industrial truck (1) according to one of the preceding claims, wherein the industrial truck (1) has a drive for driving the industrial truck (1), wherein the industrial truck (1) has an accelerator, in particular a pedal, for activating the travel drive, wherein the industrial truck (1) has an accelerator sensor which is configured to detect activation of the accelerator of the industrial truck (1) and to output an electrical accelerator sensor signal which indicates the activation of the accelerator, and
wherein the control device (39) is configured to control the first warning apparatus (13) to output the at least one first warning signal and the second warning apparatus (33) to output a constant second warning signal if a driving direction, in particular a forward driving position and/or a reverse driving position of the driving direction indicator, is detected by the driving direction sensor, and if activation of the accelerator of the industrial truck (1) is detected by the accelerator sensor,
wherein the control device (39) is configured in particular to control the corner lights (17) to output a flash signal, the zone lights (21) to output a constantly illuminated light projection (25) on the road (27), and/or the vehicle contour light (29) to output a constantly illuminated light projection (25) on the road (27) as optical warning signals.

15. Method (50) for outputting at least one warning signal of an industrial truck (1), wherein the industrial truck (1) has a first warning apparatus (13) which is configured to output at least one first warning signal which can be perceived by a person in an environment of the industrial truck (1), wherein the industrial truck (1) has a second warning apparatus (33) which is configured to output at least one second warning signal which can be perceived by a person in an environment of the industrial truck (1), wherein the industrial truck (1) has a control device (39), a driving direction sensor and a detection sensor, and wherein the method comprises the following features:
detecting (51) a driving direction of the industrial truck (1) by way of the driving direction sensor; outputting (53) an electrical driving direction sensor signal by way of the driving direction sensor, wherein the electrical driving direction sensor signal indicates the detected driving direction of the industrial truck (1); and/or
detecting (55) an operational readiness of the industrial truck (1) by way of the detection sensor; outputting (57) an electrical detection sensor signal by way of the detection sensor, wherein the electrical detection sensor signal indicates the operational readiness of the industrial truck (1); and
controlling (59) the first warning apparatus (13) to output the at least one first warning signal and/or the second warning apparatus (33) to output the at least one second warning signal as a function of the detected driving direction of the industrial truck (1) on the basis of the driving direction sensor signal, and/or as a function of the operational readiness of the industrial truck (1) on the basis of the detection sensor signal, by way of the control device (39),
wherein the industrial truck (1) is configured as a non-autonomous or partially autonomous industrial truck, wherein the detection sensor comprises a seat sensor which is configured to detect an operator of the industrial truck sitting on the driver's seat of the industrial truck, and to output an electrical seat sensor signal which indicates the operator sitting on the driver's seat;
wherein the first warning apparatus (13) and/or second warning apparatus (33) comprises an optical warning apparatus (13, 33), wherein the optical warning apparatus (13, 33) comprises a plurality of corner lights (17) which are arranged at corners (19) of a cab roof (15) of an operator's cab (7) of the industrial truck (1); and
wherein the optical warning apparatus (13, 33) comprises a plurality of zone lights (21) which are arranged on lateral sides (23) of the cab roof (15) of the operator's cab (7) of the industrial truck (1) and are configured to project a light projection (25) onto a road (27) laterally adjacent to the industrial truck (1); and
wherein the optical warning apparatus (13, 33) comprises a vehicle contour light (29) which is arranged on a rear side (31) of the cab roof (15) of the operator's cab (7) of the industrial truck (1) and is configured to project a light projection (25) onto the road (27) on the rear side behind the industrial truck (1).

## Revendications

1. Chariot de manutention (1), ayant les caractéristiques suivantes :
un capteur de sens de déplacement, lequel est configuré pour détecter un sens de déplacement du chariot de manutention (1) et pour délivrer un signal électrique de capteur de sens de déplacement qui signale le sens de déplacement détecté du chariot de manutention (1),
un capteur de détection, lequel est configuré pour détecter une disponibilité opérationnelle du chariot de manutention (1) et pour délivrer un signal de capteur de détection électrique, lequel signale la disponibilité opérationnelle du chariot de manutention (1),
un premier arrangement d'avertissement (13), lequel est configuré pour délivrer au moins un premier signal d'avertissement, qui est perceptible par une personne dans un environnement du chariot de manutention (1),
un deuxième arrangement d'avertissement (33), lequel est configuré pour délivrer au moins un deuxième signal d'avertissement, qui est perceptible par une personne dans un environnement du chariot de manutention (1), et
un dispositif de commande (39), lequel est configuré pour commander le premier arrangement d'avertissement (13) pour délivrer l'au moins un premier signal d'avertissement et/ou le deuxième arrangement d'avertissement (33) pour délivrer l'au moins un deuxième signal d'avertissement en fonction du sens de déplacement détecté du chariot de manutention (1) sur la base du signal du capteur de sens de déplacement, et/ou en fonction de la disponibilité opérationnelle du chariot de manutention (1) sur la base du signal de capteur de détection,
le chariot de manutention (1) étant réalisé sous la forme d'un chariot de manutention non autonome ou partiellement autonome, le capteur de détection comprenant un capteur de siège, lequel est configuré pour détecter un opérateur du chariot de manutention assis sur le siège de conducteur du chariot de manutention et pour délivrer un signal de capteur de siège électrique, qui signale la présence de l'opérateur assis sur le siège de conducteur ;
le premier arrangement d'avertissement (13) et/ou le deuxième arrangement d'avertissement (33) comprenant un arrangement d'avertissement optique (13, 33), l'arrangement d'avertissement optique (13, 33) comprenant une pluralité de feux d'angle (17), lesquels sont disposés aux angles (19) d'un toit de cabine (15) d'une cabine d'opérateur (7) du chariot de manutention (1) ; et
l'arrangement d'avertissement optique (13, 33) comprenant une pluralité de feux de zone (21), lesquels sont disposés sur des côtés latéraux (23) du toit de cabine (15) de la cabine d'opérateur (7) du chariot de manutention (1) et sont configurés pour projeter une projection lumineuse (25) sur une voie de circulation (27) latéralement à côté du chariot de manutention (1) ; et
l'arrangement d'avertissement optique (13, 33) comprenant un feu de contour de véhicule (29), lequel est disposé au niveau d'un côté arrière (31) du toit de cabine (15) de la cabine d'opérateur (7) du chariot de manutention (1) et est configuré pour projeter une projection lumineuse (25) sur la voie de circulation (27) du côté arrière derrière le chariot de manutention (1).

2. Chariot de manutention (1) selon la revendication 1, le chariot de manutention (1) possédant un frein de stationnement destiné à bloquer les roues du chariot de manutention (1) dans un état stationnaire du chariot de manutention (1), le chariot de manutention (1) possédant un capteur de frein de stationnement, lequel est configuré pour détecter un état de commutation du frein de stationnement et pour délivrer un signal de capteur de frein de stationnement électrique, qui signale l'état de commutation du frein de stationnement, et
le dispositif de commande (39) étant configuré pour commander le premier arrangement d'avertissement (13) pour délivrer l'au moins un premier signal d'avertissement et/ou le deuxième arrangement d'avertissement (33) pour délivrer l'au moins un deuxième signal d'avertissement en fonction du sens de déplacement détecté du chariot de manutention (1) sur la base du signal du capteur de sens de déplacement, et/ou en fonction de la disponibilité opérationnelle du chariot de manutention (1) sur la base du signal de capteur de détection, et/ou en fonction de l'état de commutation détecté du frein de stationnement sur la base du signal de capteur de frein de stationnement.

3. Chariot de manutention (1) selon la revendication 1 ou 2, le chariot de manutention (1) possédant un système de propulsion destiné à propulser le chariot de manutention (1), le chariot de manutention (1) possédant un organe de commande de déplacement, en particulier une pédale, destiné à activer le système de propulsion, le chariot de manutention (1) possédant un capteur d'organe de commande de déplacement, lequel est configuré pour détecter une activation de l'organe de commande de déplacement et délivrer un signal électrique de capteur d'organe de commande de déplacement qui signale l'activation de l'organe de commande de déplacement, et le dispositif de commande (39) étant configuré pour commander le premier arrangement d'avertissement (13) pour délivrer l'au moins un premier signal d'avertissement et/ou le deuxième arrangement d'avertissement (33) pour délivrer l'au moins un deuxième signal d'avertissement en fonction du sens de déplacement détecté du chariot de manutention (1) sur la base du signal de capteur de sens de déplacement, et/ou en fonction de la disponibilité opérationnelle du chariot de manutention (1) sur la base du signal de capteur de détection, et/ou en fonction de l'activation détectée de l'organe de commande de déplacement sur la base du signal de capteur d'organe de commande de déplacement, et/ou notamment en fonction de l'état de commutation détecté du frein de stationnement sur la base du signal de capteur de frein de stationnement.

4. Chariot de manutention (1) selon l'une des revendications précédentes, le chariot de manutention (1) possédant un système de propulsion destiné à propulser le chariot de manutention (1) avec une vitesse de déplacement, le chariot de manutention (1) possédant un capteur de vitesse de déplacement, lequel est configuré pour détecter la vitesse de déplacement du chariot de manutention (1) et pour délivrer un signal électrique de capteur de vitesse de déplacement, qui signale la vitesse de déplacement détectée du chariot de manutention (1), et
le dispositif de commande (39) étant configuré pour commander le premier arrangement d'avertissement (13) pour délivrer l'au moins un premier signal d'avertissement et/ou le deuxième arrangement d'avertissement (33) pour délivrer l'au moins un deuxième signal d'avertissement en fonction du sens de déplacement détecté du chariot de manutention (1) sur la base du signal du capteur de sens de déplacement, et/ou en fonction de la disponibilité opérationnelle du chariot de manutention (1) sur la base du signal de capteur de détection, et/ou en fonction de la vitesse de déplacement détectée du chariot de manutention (1) sur la base du signal de capteur de vitesse de déplacement, et/ou notamment en fonction de l'état de commutation détecté du frein de stationnement sur la base du signal de capteur de frein de stationnement, et/ou notamment en fonction de l'activation détectée de l'organe de commande de déplacement sur la base du signal de capteur d'organe de commande de déplacement.

5. Chariot de manutention (1) selon l'une des revendications précédentes, l'arrangement d'avertissement optique (13, 33) comprenant quatre feux d'angle (17), lesquels sont disposés aux angles (19) du toit de cabine (15) de la cabine d'opérateur (7) du chariot de manutention (1) ; et
l'arrangement d'avertissement optique (13, 33) comprenant deux feux de zone (21), lesquels sont disposés sur des côtés latéraux (23) du toit de cabine (15) de la cabine d'opérateur (7) du chariot de manutention (1) et sont configurés pour projeter une projection lumineuse (25) sur la voie de circulation (27) latéralement à côté du chariot de manutention (1).

6. Chariot de manutention (1) selon la revendication 5, les feux d'angle comprenant un premier feu d'angle (17), lequel est disposé à un angle avant gauche (19) du toit de cabine (15), un deuxième feu d'angle (17), lequel est disposé à un angle avant droit (19) du toit de cabine (15), un troisième feu d'angle (17), lequel est disposé à un angle arrière gauche (19) du toit de cabine (15) et un quatrième feu d'angle (17), lequel est disposé à un angle arrière droit (19) du toit de cabine (15) ; et/ou les feux de zone (21) comprenant un premier feu de zone (21), lequel est disposé au niveau d'un premier côté latéral (23) du toit de cabine (15) et est configuré pour projeter une projection lumineuse (25) sur la voie de circulation (27) sur un premier côté du chariot de manutention (1) latéralement à côté du chariot de manutention (1), et les feux de zone (21) comprenant un deuxième feu de zone (21), lequel est disposé au niveau d'un deuxième côté latéral (23) du toit de cabine (15) opposé au premier côté latéral (23) et configuré pour projeter une projection lumineuse (25) sur la voie de circulation (1) sur un deuxième côté du chariot de manutention (27) opposé au premier côté latéralement à côté du chariot de manutention (1).

7. Chariot de manutention (1) selon l'une des revendications précédentes, le premier arrangement d'avertissement (31) et/ou le deuxième arrangement d'avertissement (33) comprenant un arrangement d'avertissement acoustique (33), l'arrangement d'avertissement acoustique (31, 33) comprenant en particulier un haut-parleur, lequel est configuré pour délivrer l'au moins un signal d'avertissement acoustique, le haut-parleur étant notamment disposé au niveau d'un côté arrière (35) du chariot de manutention (1).

8. Chariot de manutention (1) selon l'une des revendications précédentes, le chariot de manutention (1) possédant un dispositif de détection de personne destiné à détecter une personne dans l'environnement du chariot de manutention (1) et étant configuré pour délivrer un signal électrique de capteur de personne qui signale la présence de la personne détectée dans l'environnement du chariot de manutention (1), et
le dispositif de commande (39) étant configuré pour commander le premier arrangement d'avertissement (13) pour délivrer l'au moins un premier signal d'avertissement et/ou le deuxième arrangement d'avertissement (33) pour délivrer l'au moins un deuxième signal d'avertissement en fonction du sens de déplacement détecté du chariot de manutention sur la base du signal du capteur de sens de déplacement, et/ou en fonction de la disponibilité opérationnelle du chariot de manutention (1) sur la base du signal de capteur de détection, et/ou en fonction de la personne détectée dans l'environnement du chariot de manutention (1) sur la base du signal de capteur de personne, et/ou notamment en fonction de la vitesse de déplacement détectée du chariot de manutention (1) sur la base du signal de capteur de vitesse de déplacement, et/ou notamment en fonction de l'état de commutation détecté du frein de stationnement sur la base du signal de capteur de frein de stationnement, et/ou notamment en fonction de l'activation détectée de l'organe de commande de déplacement sur la base du signal de capteur d'organe de commande de déplacement.

9. Chariot de manutention (1) selon la revendication 8, le dispositif de détection de personne possédant une interface de communication, laquelle est configurée pour recevoir un signal de personne d'une interface de communication supplémentaire de la personne par le biais d'un réseau de communication, l'interface de communication et l'interface de communication supplémentaire comprenant en particulier des interfaces de radiocommunication, en particulier des interfaces de communication WLAN, ou des interfaces de communication Bluetooth ou des interfaces de communication 5G ; ou
le dispositif de détection de personne comprenant un récepteur d'ultrasons destiné à recevoir un signal ultrasonore émis par un émetteur d'ultrasons de la personne ; ou
le dispositif de détection de personne comprenant un récepteur radar destiné à recevoir un signal radar émis par un émetteur radar de la personne.

10. Chariot de manutention (1) selon la revendication 8 ou 9, le dispositif de commande (39) étant configuré pour commander le deuxième arrangement d'avertissement (33) pour émettre l'au moins un deuxième signal d'avertissement et le premier arrangement d'avertissement (13) pour émettre l'au moins un premier signal d'avertissement, si une personne est détectée dans l'environnement du chariot de manutention (1) par le dispositif de détection de personne,
le dispositif de commande (39) étant notamment configuré pour commander les feux d'angle (17) pour délivrer un signal clignotant, les feux de zone (21) pour délivrer une projection lumineuse (25) clignotante sur la voie de circulation (27) et/ou le feu de contour de véhicule (29) pour délivrer une projection lumineuse (25) clignotante sur la voie de circulation (27) comme signaux d'avertissement optiques.

11. Chariot de manutention (1) selon l'une des revendications précédentes, le dispositif de commande (39) étant configuré pour commander le premier arrangement d'avertissement (13) pour délivrer l'au moins un premier signal d'avertissement lorsqu'une disponibilité opérationnelle du chariot de manutention (1) est détectée par le capteur de détection, et lorsqu'un sens de déplacement du chariot de manutention (1), en particulier une position neutre, une position de marche avant et/ou une position de marche arrière d'un transmetteur de sens de déplacement, est détecté par le capteur de sens de déplacement,
le dispositif de commande (39) étant notamment configuré pour commander les feux de zone (21) pour délivrer une projection lumineuse (25) allumée en permanence sur la voie de circulation (27) et/ou le feu de contour de véhicule (29) pour délivrer une projection lumineuse (25) allumée en permanence sur la voie de circulation (27) comme signaux d'avertissement optiques.

12. Chariot de manutention (1) selon l'une des revendications 2 à 11, le dispositif de commande (39) étant configuré pour commander le premier arrangement d'avertissement (13) pour délivrer l'au moins un premier signal d'avertissement lorsqu'une disponibilité opérationnelle du chariot de manutention (1) est détectée par le capteur de détection, et lorsqu'un sens de déplacement du chariot de manutention (1), en particulier une position de marche avant et/ou une position de marche arrière d'un transmetteur de sens de déplacement, est détecté par le capteur de sens de déplacement, et lorsqu'un frein de stationnement desserré est détecté par le capteur de frein de stationnement,
le dispositif de commande (39) étant notamment configuré pour commander les feux d'angle (17) pour délivrer un signal clignotant comme signaux d'avertissement optiques.

13. Chariot de manutention (1) selon l'une des revendications précédentes, le chariot de manutention (1) possédant un système de propulsion destiné à propulser le chariot de manutention (1), le chariot de manutention (1) possédant un organe de commande de déplacement, en particulier une pédale, destiné à activer le système de propulsion, le chariot de manutention (1) possédant un capteur d'organe de commande de déplacement, lequel est configuré pour détecter une activation de l'organe de commande de déplacement du chariot de manutention (1) et délivrer un signal électrique de capteur d'organe de commande de déplacement qui signale l'activation de l'organe de commande de déplacement, et
le dispositif de commande (39) étant configuré pour commander le premier arrangement d'avertissement (13) pour délivrer l'au moins un premier signal d'avertissement et le deuxième arrangement d'avertissement (33) pour délivrer un deuxième signal d'avertissement limité dans le temps, lorsqu'un changement du sens de déplacement, en particulier un changement de la position de marche arrière à la position de marche avant ou un changement de la position de marche avant à la position de marche arrière du capteur d'organe de commande de déplacement est détecté par le capteur de sens de déplacement, et lorsqu'une activation de l'organe de commande de déplacement du chariot de manutention (1) est détectée par le capteur d'organe de commande de déplacement,
le dispositif de commande (39) étant notamment configuré pour commander les feux d'angle (17) pour délivrer un signal clignotant, les feux de zone (21) pour délivrer une projection lumineuse (25) clignotante sur la voie de circulation (27) et/ou le feu de contour de véhicule (29) pour délivrer une projection lumineuse (25) clignotante sur la voie de circulation (27) comme signaux d'avertissement optiques.

14. Chariot de manutention (1) selon l'une des revendications précédentes, le chariot de manutention (1) possédant un système de propulsion destiné à propulser le chariot de manutention (1), le chariot de manutention (1) possédant un organe de commande de déplacement, en particulier une pédale, destiné à activer le système de propulsion, le chariot de manutention (1) possédant un capteur d'organe de commande de déplacement, lequel est configuré pour détecter une activation de l'organe de commande de déplacement du chariot de manutention (1) et délivrer un signal électrique de capteur d'organe de commande de déplacement qui signale l'activation de l'organe de commande de déplacement, et
le dispositif de commande (39) étant configuré pour commander le premier arrangement d'avertissement (13) pour délivrer l'au moins un premier signal d'avertissement et le deuxième arrangement d'avertissement (33) pour délivrer un deuxième signal d'avertissement constant, lorsqu'un sens de déplacement, en particulier une position de marche avant ou une position de marche arrière du capteur d'organe de commande de déplacement est détecté par le capteur de sens de déplacement, et lorsqu'une activation de l'organe de commande de déplacement du chariot de manutention (1) est détectée par le capteur d'organe de commande de déplacement,
le dispositif de commande (39) étant notamment configuré pour commander les feux d'angle (17) pour délivrer un signal clignotant, les feux de zone (21) pour délivrer une projection lumineuse (25) allumée en permanence sur la voie de circulation (27) et/ou le feu de contour de véhicule (29) pour délivrer une projection lumineuse (25) allumée en permanence sur la voie de circulation (27) comme signaux d'avertissement optiques.

15. Procédé (50) pour délivrer au moins un signal d'avertissement d'un chariot de manutention (1), le chariot de manutention (1) possédant un premier arrangement d'avertissement (13), lequel est configuré pour délivrer au moins un premier signal d'avertissement qui est perceptible par une personne dans un environnement du chariot de manutention (1), le chariot de manutention (1) possédant un deuxième arrangement d'avertissement (33), lequel est configuré pour délivrer au moins un deuxième signal d'avertissement qui est perceptible par une personne dans un environnement du chariot de manutention (1), le chariot de manutention (1) possédant un dispositif de commande (39), un capteur de sens de déplacement et un capteur de détection, et le procédé comprenant les caractéristiques suivantes :
détection (51) d'un sens de déplacement du chariot de manutention (1) par le capteur de sens de déplacement ; délivrance (53) d'un signal électrique de capteur de sens de déplacement par le capteur de sens de déplacement, le signal électrique de capteur de sens de déplacement signalant le sens de déplacement détecté du chariot de manutention (1) ; et/ou
détection (55) d'une disponibilité opérationnelle du chariot de manutention (1) par le capteur de détection ; délivrance (57) d'un signal électrique de capteur de détection par le capteur de détection, le signal électrique de capteur de détection signalant la disponibilité opérationnelle du chariot de manutention (1) ; et
commande (59), par le dispositif de commande (39), du premier arrangement d'avertissement (13) pour délivrer l'au moins un premier signal d'avertissement et/ou du deuxième arrangement d'avertissement (33) pour délivrer l'au moins un deuxième signal d'avertissement en fonction du sens de déplacement détecté du chariot de manutention (1) sur la base du signal du capteur de sens de déplacement, et/ou en fonction de la disponibilité opérationnelle du chariot de manutention (1) sur la base du signal de capteur de détection,
le chariot de manutention (1) étant réalisé sous la forme d'un chariot de manutention non autonome ou partiellement autonome, le capteur de détection comprenant un capteur de siège, lequel est configuré pour détecter un opérateur du chariot de manutention assis sur le siège de conducteur du chariot de manutention et pour délivrer un signal de capteur de siège électrique, qui signale la présence de l'opérateur assis sur le siège de conducteur ;
le premier arrangement d'avertissement (13) et/ou le deuxième arrangement d'avertissement (33) comprenant un arrangement d'avertissement optique (13, 33), l'arrangement d'avertissement optique (13, 33) comprenant une pluralité de feux d'angle (17), lesquels sont disposés aux angles (19) d'un toit de cabine (15) d'une cabine d'opérateur (7) du chariot de manutention (1) ; et
l'arrangement d'avertissement optique (13, 33) comprenant une pluralité de feux de zone (21), lesquels sont disposés sur des côtés latéraux (23) du toit de cabine (15) de la cabine d'opérateur (7) du chariot de manutention (1) et sont configurés pour projeter une projection lumineuse (25) sur une voie de circulation (27) latéralement à côté du chariot de manutention (1) ; et
l'arrangement d'avertissement optique (13, 33) comprenant un feu de contour de véhicule (29), lequel est disposé au niveau d'un côté arrière (31) du toit de cabine (15) de la cabine d'opérateur (7) du chariot de manutention (1) et est configuré pour projeter une projection lumineuse (25) sur la voie de circulation (27) du côté arrière derrière le chariot de manutention (1).
